# EUROPÄISCHE PATENTSCHRIFT

(11) **EP 2 786 675 B1**
(45) Veröffentlichungstag und Bekanntmachung des Hinweises auf die Patenterteilung: **25.05.2016**
(21) Anmeldenummer: 14161937.9
(22) Anmeldetag: 27.03.2014
(51) Int. Cl.: A47B 88/04

(54) **Positioniervorrichtung, Vorrichtung zum Bewegen eines Möbels sowie Möbel und Verfahren zur Montage eines bewegbaren Möbelteils an einer Führungseinrichtung**
Positioning device, device for moving a piece of furniture and furniture and method for fitting a movable furniture part on a guiding device
Dispositif de positionnement, dispositif de déplacement d'un meuble ainsi que meuble et procédé de montage d'une partie de meuble mobile sur un dispositif de guidage

(30) Priorität: 02.04.2013 DE 102013005512
(43) Veröffentlichungstag der Anmeldung: 08.10.2014
(73) Patentinhaber: Grass GmbH, 6973 Höchst (AT)
(72) Erfinder: Henscheid, Heinz-Josef, 53809 Ruppichteroth (DE); Hirtsiefer, Artur, 53819 Neunkirchen (DE); Rödder, Bernd, 53809 Ruppichteroth (DE); Schnell, Jürgen, 53797 Lohmar (DE); Schmidt, Klaus-Dieter, 51588 Nümbrecht (DE)
(74) Vertreter: Otten, Roth, Dobler & Partner mbB Patentanwälte

(56) Entgegenhaltungen:
- CA-A1- 2 728 522
- US-A1- 2009 167 128
- US-A1- 2012 080 988
- US-A1- 2012 319 548

## Beschreibung

Die Erfindung betrifft eine Positioniervorrichtung für ein bewegbares Möbelteil nach Anspruch 1 sowie eine Vorrichtung zum Bewegen eines Möbelteils nach Anspruch 23, ein Möbel nach Anspruch 26 und ein Verfahren zur Montage eines bewegbaren Möbelteils nach Anspruch 28.

Auf dem Gebiet des Möbelbaus sind eine Vielzahl von Positioniervorrichtungen für bewegbare Möbelteile bekannt. Dabei können Positioniervorrichtungen dazu vorgesehen sein, eine Lage eines Möbelteils bezüglich einer Führungseinrichtung, z.B. einer Führungsschiene, bezüglich z.B. eines Möbelkorpus oder auch bezüglich z.B. benachbarten bewegbaren Möbelteilen einzustellen. Beispielsweise kann eine Positioniervorrichtung am Möbelteil selbst ausgebildet oder auch daran vormontiert sein. Häufig werden Positioniervorrichtungen im frontseitigen Bereich angeordnet, wo sie vergleichsweise leicht zugänglich sind. Andererseits ist eine Positionierung in vielen Fällen nur selten erforderlich und wird gegebenenfalls nur einmalig bei einer Aufstellung eines Möbels durchgeführt. Um den vergleichsweise leicht zugänglichen frontseitigen Stauraum eines Möbels möglichst wenig einzuschränken, lässt sich eine Positioniervorrichtung auch in einem hinteren, einer Möbelrückseite nahen Bereich unterbringen.

Allerdings kann dadurch eine Montage und Einstellung bzw. Justierung eines bewegbaren Möbelteils aufwendig und mühsam sein.

US 2012/080988 A1 offenbart ein Beispiel einer solchen Positioniervorrichtung.

Die Aufgabe der vorliegenden Erfindung besteht darin, eine Positioniervorrichtung bereitzustellen, mit der eine Montage und eine Einstellung eines Möbelteils schneller und gegebenenfalls einfacher durchführbar ist.

Die Aufgabe wird durch eine Positioniervorrichtung mit den Merkmalen des Anspruchs 1 gelöst.

Erfindungsgemäß ist an einer Verbindung des Montageelements mit der übrigen Positioniervorrichtung ein Trennbereich vorgegeben.

Bevorzugte und vorteilhafte Ausführungen der Erfindung sind in den abhängigen Ansprüchen aufgeführt.

Die Erfindung geht von einer Positioniervorrichtung für ein bewegbares Möbelteil aus, das mit einer Führungseinrichtung an einem Möbelkorpus eines Möbels bewegbar geführt ist. Die Positioniervorrichtung ist zur Positionierung des Möbelteils an einem rückseitigen Abschnitt der Führungseinrichtung insbesondere in einem hinteren Schienenbereich einer Auszugsschiene vorgesehen. Die Positioniervorrichtung ist mit Anbringmittel zur Anbringung der Positioniervorrichtung am rückseitigen Bereich des bewegbaren Möbelteils ausgestattet. Der Kern der Erfindung besteht darin, dass die Positioniervorrichtung ein Montageelement umfasst, mit dem die Positioniervorrichtung an einer ersten Montageposition einer Führungseinrichtung derart lösbar anbringbar ist, dass im Zuge einer Montage des Möbelteils zumindest ein Teil der Anbringmittel vor Erreichen einer vorgegebenen Kraft mit dem Möbelteil verbindbar sind, wobei ein Lösen des Montageelements von der ersten Montageposition vorgesehen ist, wenn das Möbelteil im Zuge der Montage der Führungseinrichtung mit mindestens der vorgegebenen Kraft in eine vorgegebene Richtung weiterbewegt wird.

Die Vorgabe der Kraft kann von Haltekräfte bestimmt sein, mit denen das Montageelement an der ersten Montageposition angebracht ist. Allerdings kann die vorgegebene Kraft von einer Kraft abweichen, die zur Anbringung des Montageelements an der ersten Montageposition erforderlich ist.

Das Montageelement ermöglicht, dass sich die Positioniervorrichtung an einer Führungseinrichtung an einer Stelle vormontieren lässt, über die das bewegbare Möbelteil, insbesondere dessen Rückwand bei einem Einbau im Möbel zwangsläufig hinweggeschoben wird. Dadurch lässt sich eine Montage des Möbelteils in einem Möbel, insbesondere an einer Führungseinrichtung vorteilhaft mit einer Montage der Positioniervorrichtung am bewegbaren Möbelteil kombinieren und entsprechend schneller durchführen. Die zur Montage durchgeführte Bewegung des Möbelteils kann dabei vorteilhaft einen separaten Arbeitsschritt, insbesondere unter Einsatz von Werkzeugen ersetzen.

Eine weitere Lösung im Sinne der Erfindung besteht im Kern darin, dass die Positioniervorrichtung ein Montageelement umfasst, mit dem die Positioniervorrichtung an einer ersten Montageposition an der Führungseinrichtung derart lösbar anbringbar ist, dass im Zuge einer Montage des Möbelteils zumindest ein Teil der Anbringmittel vor Erreichen einer vorgegebenen Kraft mit dem Möbelteil verbindbar sind, wobei ein Lösen des Montageelements von der ersten Montageposition vorgesehen ist, wenn das Möbelteil im Zuge einer Demontage an der Führungseinrichtung mit mindestens der vorgegebenen Kraft in eine vorgegebene Richtung bewegt wird.

Dies bietet den Vorteil, dass die erste Montageposition mit einer Endposition des Möbelteils an der Führungseinrichtung übereinstimmen kann. Dabei können an der ersten Montageposition insbesondere an einer endgültigen Montageposition vergleichsweise günstige Bedingungen für ein lösbares Anbringen der Positioniervorrichtung gegeben sein. Ein weiterer Vorteil besteht darin, dass sich Kräfte zum Anbringen der Positioniervorrichtung am Möbelteil und Kräfte zum Lösen der Positioniervorrichtung von der ersten Montageposition nicht nur hinsichtlich des Betrags der Kräfte sondern auch in Bezug auf die Richtung der Kraftwirkung unterscheiden. Dadurch lässt sich die Positioniervorrichtung vorteilhaft auch mit einer betragsmäßig kleineren Kraft von der Führungseinrichtung ablösen als eine Kraft, die zum Anbringen der Positioniervorrichtung am Möbelteil erforderlich ist. Das Montageelement kann ein Klemmelement sein, das an die erste Montageposition an der Führungseinrichtung zur Vorgabe einer Kraft zum Lösen angepasst ist. Beispielsweise kann das Klemmelement zum Anklemmen an eine Auszugschiene der Führungseinrichtung ausgebildet sein.

Beide genannten Ausführungen der Erfindung bieten den Vorteil, dass eine Montage und eine Positionierung des Möbelteils eines Möbels an dessen vorgesehenem Aufstellungsort durchführbar sind, wobei es nicht erforderlich ist, das an dieser Stelle ein Möbel z.B. von dessen Rückseite oder von einer Seite her zugänglich ist.

Eine weitere Ausführung der Erfindung besteht darin, dass das Montageelement durch Erreichen oder Überschreiten der vorgegebenen Kraft von der übrigen Positionsvorrichtung abtrennbar ist. Das Montageelement kann hierbei ein verlierbares Teil sein, mit dem beispielsweise durch die zum Trennen erforderliche Kraft eine Kraftvorgabe möglich ist.

Es kann im Trennbereich eine Trennstelle an einem durchgehenden Materialabschnitt zur Verbindung des Montageelements mit der Positioniervorrichtung ausgebildet sein. Dabei kann die Verbindung des Montagelements mit der übrigen Positioniervorrichtung derart ausgebildet sein, dass beim Lösen der Positioniervorrichtung von der ersten Montageposition am Trennbereich eine Materialabtrennung bzw. Durchtrennung vorgesehen ist. Hierbei kann die vorgegebene Kraft zum Beispiel durch eine Kraft zum z.B. Abscheren oder z.B. Abschneiden oder z.B. Abbrechen des Montageelements von der Positioniervorrichtung bestimmt sein.

Durch z.B. eine Materialstärke im Trennbereich und z.B. durch eine Form einer z.B. Schneid- oder Scherkante, insbesondere an der Führungseinheit, lassen sich Kräfte vorgeben, mit denen eine vergleichsweise zuverlässige und stabile Anbringung der Positioniervorrichtung erreichbar ist. Der Vorteil einer solchen Ausführung besteht darin, dass zum Anbringen des Montageelements eine vergleichsweise geringe Kraft nötig ist, wenn das Montageelement beispielsweise zum Einstecken in eine Montageöffnung an der Führungseinrichtung, insbesondere an einer Auszugsschiene der Führungseinrichtung vorgesehen ist. Demgegenüber kann zum Abscheren des eingesteckten Teils des Montageelements beim Einschieben des Möbelteils eine relativ hohe Kraft erforderlich sein. Letztere ist dann vorteilhaft für eine Anbringung der Positioniervorrichtung an der Rückseite des bewegbaren Möbelteils nutzbar.

Des Weiteren ist es bevorzugt, dass der Trennbereich als eine Rast- oder Klemm- oder Steckverbindung oder als Kombination der vorgenannten Verbindungen ausgebildet ist, die das Montageelement mit der übrigen Positioniervorrichtung verbindet. Durch eine Gestaltung einer solchen Verbindung lässt sich eine Kraft vergleichsweise genau vorgeben. Zudem kann das Montageelement gegebenenfalls für eine weitere Vormontage wiederverwendet werden.

Ein weiterer Aspekt der Erfindung betrifft das Anbringen der Positioniervorrichtung an einem rückseitigen Bereich des Möbelteils. Dabei liegt der Kern der erfindungsgemäßen Lösung darin, dass die Positioniervorrichtung einen Grundkörper mit einer Anbringseite umfasst, die zum Anliegen an einen rückseitigen Bereich des Möbelteils vorgesehen ist. Durch ein insbesondere gleichmäßiges Anliegen ist eine vergleichsweise genaue Orientierung der Positioniervorrichtung erreichbar. Dadurch lässt sich z.B. bei der ersten Montageposition eine Anbringung der Positioniervorrichtung am rückseitigen Bereich des Möbelteils vorteilhaft unterstützen.

Vorzugsweise bildet die Anbringseite eine ebene, geschlossene Fläche. Dadurch ist eine Haftreibungskraft zwischen der Positioniervorrichtung und dem rückseitigen Bereich des Möbelteils erhöht.

Eine bevorzugte Ausführung der Erfindung besteht darin, dass die Positioniervorrichtung an einem Streifenabschnitt eines Metallbands befestigt ist, wobei eine Seite des Metallbands mit einem Klebstoff beschichtet ist. Insbesondere kann die mit Klebstoff beschichtete Seite des Metallbands zur Anbringung an einer rückseitigen Fläche des Möbelteils vorgesehen sein. Dies bietet eine weitere vorteilhafte Möglichkeit, werkzeuglos die Positioniervorrichtung am Möbelteil anzubringen, wobei die vorgegebene Kraft für eine Anbringung vorteilhaft gering sein kann.

Der Streifenabschnitt des Metallbands kann gegebenenfalls rechtwinklig abgebogen sein. Dadurch lassen sich vorteilhaft verschiedene Außenflächen des Möbelteils zur Befestigung der Positioniervorrichtung nutzen. Zudem können an einem derartigen Streifenabschnitt vorteilhaft weitere Einrichtungen zur Montage oder Positionierung des Möbelteils z.B. an der Führungseinrichtung angebracht sein.

Häufig steht für Bewegungen zur Montage eines bewegbaren Möbelteils an einem Möbel nur relativ wenig Spielraum zur Verfügung. Dadurch sind Möglichkeiten hinsichtlich nutzbarer Bewegungsrichtungen und Orientierungen für eine Montage eines Möbelteils in einem Möbel vergleichsweise eingeschränkt. Eine besonders bevorzugte Ausführung der Erfindung besteht darin, dass an der Anbringseite ein Anbringelement zur Anbringung am Möbelteil derart ausgebildet ist, dass die Positioniervorrichtung und das Möbelteil durch Montagebewegungen parallel zu Bewegungsrichtungen der Auszugsschiene miteinander verbindbar sind. Dadurch kann die Positioniervorrichtung in einer Stellung an z.B. der ersten Montageposition angebracht sein, die im Wesentlichen einer Anordnung nach Abschluss der Montage entspricht. Zusätzliche Bewegungen des Möbelteils, die von der Bewegungsrichtung der Auszugsschiene insbesondere stark abweichen, sind dadurch vermeidbar. Dabei kann das Anbringelement ein Verbindungselement sein, das zum eingreifenden Verbinden insbesondere zum Einpressen oder zum Einschlagen in eine Anbringöffnung am Möbelteil vorgesehen ist. Eine derartige Anbringung ist vorteilhaft ohne Einsatz von Werkzeugen durchführbar.

Des Weiteren kann das Anbringelement an der Positioniervorrichtung ein Spreizdübel sein. Hierfür kann die Positioniervorrichtung ein Spreizelement umfassen, das sich zwischen zwei Dübelabschnitten des Spreizdübels treiben lässt. Vom Spreizdübel kann eine Ausnehmung durch die Positioniervorrichtung insbesondere durch den Grundkörper bis zu einer der Anbringseite entgegengesetzten Seite hindurchreichen, durch die ein Spreizelement in den Spreizdübel einführbar ist. Dies bietet den Vorteil, dass sich z.B. bei Erreichen der ersten Montageposition das Möbelteil die Positioniervorrichtung mittels des Spreizdübels mit einer vergleichsweise geringen Kraft verbinden lässt. Dabei lässt sich die Kraft zur Befestigung der Positioniervorrichtung am Möbelteil durch Einführung des Spreizelements vorteilhaft nachträglich verstärken.

Ein weiterer Aspekt der Erfindung geht von einer Positioniervorrichtung der einleitend beschriebenen Art aus. Die Idee der Erfindung besteht nun darin, dass durch das Anbringelement nach Anbringung am bewegbaren Möbelteil eine durch den Grundkörper verlaufende Drehachse vorgegeben ist, und dass am Grundkörper von der Drehachse ausgehend jeweils senkrecht zur Drehachse in einer ersten und in einer von der ersten Richtung verschiedenen zweiten Richtung Stützelemente in unterschiedlichen Abständen von der Drehachse derart ausgebildet sind, dass durch Drehung des am Möbelteil angebrachten Grundkörpers eines der Stützelemente einstellbar ist, mit dem ein Abschnitt des Möbelteils in einen dem gewählten Stützelement entsprechenden Abstand von einem Abschnitt der Führungseinrichtung abgestützt ist. Dadurch ergibt sich der Vorteil, dass sich die Positioniervorrichtung gegebenenfalls einstückig und dementsprechend robust ausbilden lässt.

Das Anbringelement kann an einer Anbringseite des Grundkörpers herausragen, die im Wesentlichen eben ist. Die zusätzliche Berührungsfläche ergibt einen erhöhten Haftreibungskontakt, wodurch sich beispielsweise ein Verdrehen nach einer Anbringung verringern oder vermeiden lässt. Des Weiteren bietet die zusätzliche Kontaktfläche eine Möglichkeit, die Anbringung durch Kleben zu verstärken oder z.B. vorläufig zu fixieren. Das Anbringelement kann ein Einschlagelement insbesondere ein Einschlagzapfen sein. Dadurch kann die Positioniervorrichtung zum Beispiel an einer ersten Montageposition dadurch anbringbar sein, dass das Möbelteil zunächst an die Positioniervorrichtung an der ersten Montageposition herangeführt wird, um mit einem Stoß oder Schlag werkzeuglos mit der Positioniervorrichtung verbunden zu werden.

Das Anbringelement kann des Weiteren ein Spreizdübel sein. Dabei kann zwischen Dübelabschnitten des Spreizdübels eine Ausnehmung ausgebildet sein, die zur Aufnahme eines Spreizelements vorgesehen ist. Dadurch kann eine Kraft, mit der die Positioniervorrichtung am Möbel befestigt ist, nachträglich zum Beispiel nach einem Ablösen von der ersten Montageposition verstärkt werden.

Vorzugsweise ist an einer der Anbringseite gegenüberliegenden Seite des Grundkörpers ein Rastelement für ein Ineinandergreifen mit einem Fixierelement der Führungseinrichtung ausgebildet. Das Rastelement kann zum Beispiel als eine Rastausnehmung für einen eingreifenden z.B. Fixierhaken ausgebildet sein. Dadurch lässt sich das bewegbare Möbelteil in einer montierten Anordnung gegen z.B. seitliche oder vertikale Bewegungen an der Führungseinrichtung fixieren.

Es können am Grundkörper mehrere Rastelemente ausgebildet sein, wobei z.B. jedem Stützelement jeweils ein Rastelement zugeordnet ist. Dadurch ist vorteilhaft eine genauere Fixierung erreichbar.

Eine bevorzugte Ausführung der Erfindung besteht darin, dass in einer vorgegebenen Endposition des Möbelteils in der Führungseinrichtung die Positioniervorrichtung an ein Arretierelement der Führungseinrichtung derart angepasst ist, dass Bewegungen des Möbelteils in der Endposition in wenigstens eine Richtung rechtwinklig zur Bewegungsrichtung von Führungsschienen, insbesondere einer Auszugsschiene der Führungseinrichtung begrenzt oder unterbunden sind. Das Arretierelement der Führungseinrichtung kann zum Beispiel ein Haken sein, der beispielsweise an der Auszugsschiene als Anschlag zur Fixierung der Endposition ausgebildet ist und in eine Öffnung der Positioniervorrichtung im Wesentlichen horizontal eingreift. Vorzugsweise schlägt der Haken zumindest an einer Seite seitlich an. Durch einen derart mit einem horizontalen Endabschnitt versehenen Haken lässt sich die Positioniervorrichtung und aufgrund der Anbringung am Möbelteil auch das Möbelteil sowohl in seitlicher als auch in vertikaler Richtung bezüglich der Ausfahrrichtung gegen unerwünschte Verschiebungen absichern.

Des Weiteren ist es bevorzugt, dass die Positioniervorrichtung mindestens eine Eingriffsöffnung aufweist, die zum Eingriff eines Arretierelements in einem hinteren Endabschnitt einer Führungseinrichtung, insbesondere einer Auszugsschiene vorgesehen ist.

Die Erfindung lässt sich dahingehend weiter entwickeln, dass auch eine Vorrichtung zur Bewegung eines Möbelteils mit einer Führungseinheit, die zur bewegbaren Führung des Möbelteils relativ zu einem Möbelkorpus eines Möbels ausgebildet ist, einbezogen wird. Im Sinne der Erfindung ist dabei wesentlich, dass an einer ersten Montageposition an der Führungseinheit, insbesondere an einer Auszugsschiene der Führungseinheit eine erfindungsgemäße Positioniervorrichtung montiert ist und dass die Führungseinheit, insbesondere die Auszugsschiene derart ausgebildet ist, dass die Positioniervorrichtung entlang der Führungseinheit in eine vorgegebene Richtung verschiebbar ist. Hierdurch ist die Positioniervorrichtung vorteilhaft gemeinsam mit einer erfindungsgemäßen Vorrichtung zur Bewegung eines Möbelteils montierbar, sodass eine nachträgliche Anbringung der Positioniervorrichtung nach der Montage der Führungseinheit am Möbelkorpus sich erübrigt.

An der Vormontageposition der der Führungseinheit kann eine Montageaufnahme für das Montageelement der Positioniervorrichtung ausgebildet sein. Die Montageaufnahme kann insbesondere dazu ausgebildet sein, das Montageelement von der übrigen Positioniervorrichtung abzutrennen, wenn die mit dem Möbelteil verbundene Positioniervorrichtung zum Lösen aus der ersten Montageposition in die vorgegebene Richtung verschoben wird. Beispielsweise kann an einer Auszugsschiene eine Öffnung ausgebildet sein, die zur Anbringung des Montageelements, zum Beispiel zum Einstecken, vorgesehen ist. Eine Kante der Öffnung kann derart ausgebildet sein, dass das Montageelement beim Lösen der mit dem Möbelteil verbundenen Positioniervorrichtung blockiert ist, wodurch sich das Montageelement von der übrigen Positioniervorrichtung abscheren lässt. Des Weiteren kann eine Kante der Öffnung als Schneidkante ausgebildet sein, wodurch eine vergleichsweise geringere Kraft, z.B. im Vergleich zum Abscheren, erforderlich ist.

Eine erfindungsgemäße Positioniervorrichtung mit den Merkmalen gemäß einer oder mehrerer zuvor beschriebenen Ausführungsmöglichkeiten vereinfacht die Herstellung eines Möbels.

Mit einer erfindungsgemäßen Vorrichtung zur Bewegung eines Möbelteils lässt sich die Herstellung des Möbels zusätzlich vereinfachen.

Ein weiterer Aspekt der Erfindung besteht in einem Verfahren zur Montage eines bewegbaren Möbelteils an einer Führungseinrichtung, mit der sich das Möbelteil an einem Möbelkorpus eines Möbels bewegbar führen lässt. Der Kern des erfindungsgemäßen Verfahrens besteht darin, dass vor einer Verbindung des Möbelteils mit der Führungseinrichtung eine Positioniervorrichtung mit einem Montageelement an einer ersten Montageposition an der Führungseinrichtung lösbar angebracht wird, dass des Weiteren bei der Montage des Möbelteils ein rückseitiger Bereich des Möbelteils mit einer geringeren als einer vorgegebenen Kraft derart an die Positioniervorrichtung herangeführt wird, dass Anbringmittel der Positioniervorrichtung mit dem rückseitigen Bereich des Möbelteils verbunden werden, und dass zur Fortsetzung der Montage oder einer darauffolgenden, insbesondere vorübergehenden, Demontage des Möbelteils an der Führungseinrichtung die Positioniervorrichtung gemeinsam mit dem Möbelteil mit einer größeren als der vorgegebenen Kraft in eine vorgegebene Richtung weiterbewegt wird, wobei das Montageelement von der ersten Montageposition gelöst wird. Dies bietet den Vorteil, dass sich die Montage des Möbelteils am Möbelkorpus eines Möbels, insbesondere an dessen Führungseinrichtung mit dem Anbringen einer Positioniervorrichtung am Möbelteil kombinieren lässt. Bei einer solchen ersten Montage des Möbelteils kann geprüft werden, ob eine Positionierung des Möbelteils gegenüber einem z.B. Möbelkorpus oder z.B. benachbarten Möbelteilen einer Anpassung bedarf. Dabei braucht das Möbelteil nur im Fall einer erforderlichen Korrektur nochmals demontiert zu werden und kann anderenfalls ohne weiteren Aufwand montiert bleiben.

Erfindungsgemäß wird beim Verschieben der Positioniervorrichtung zur zweiten Montageposition das Montageelement von der Positioniervorrichtung abgetrennt. Dadurch kann vermieden werden, dass das Montageelement nach der Anbringung der Positioniervorrichtung einen weiteren Ablauf der Montage des Möbelteils insbesondere störend beeinflusst.
Vorzugsweise wird die Positioniervorrichtung durch Verschieben in die zweite Montageposition mit einem Anschlag der Führungseinrichtung in Berührung insbesondere in Eingriff gebracht. Dadurch kann die Anbringung der Positioniervorrichtung am Möbelteil verstärkt werden, indem z.B. ein Spreizstift mit Hilfe des Anschlags in einen Spreizdübel getrieben wird.

Um eine Gleitfläche, auf der das bewegbare Möbelteil auf der Führungseinrichtung entlang geschoben wird, von Unebenheiten frei zu halten, kann das Montageelement an einem Anschlag der Führungseinrichtung fixiert werden, wenn die Positioniervorrichtung an einer ersten Montageposition angebracht wird.

Darüber hinaus ist es bevorzugt, dass nach einer Verschiebung der Positioniervorrichtung mit dem Möbelteil in die zweite Montageposition die Positioniervorrichtung mit dem Möbelteil aus der zweiten Montageposition entfernt wird, wobei das Montageelement von der Positioniervorrichtung abgetrennt wird. Dadurch wird die Positioniervorrichtung vorteilhaft während der Anbringung durch Verschiebung des Möbelteils sowohl vom Montageelement als auch vom Möbelteil gehalten.

Vorzugsweise werden das Möbelteil und die Positioniervorrichtung an einer Auszugsschiene der Führungseinrichtung montiert.

Dabei kann an der Führungseinrichtung ein Blockierelement angebracht werden, mit dem Bewegungen der Auszugsschiene bezüglich der übrigen Führungseinrichtung blockiert werden. Das Blockierelement kann ein Abscherstift sein, der sich z.B. durch jeweils eine Bohrung an einer Auszugsschiene und an einer weiteren, zur Auszugsschiene nächstgelegenen Führungsschiene durchstecken lässt, um eine Bewegung der Auszugsschiene zu blockieren. Auf diese Weise kann zum Beispiel eine Auszugsschiene der Führungseinrichtung zunächst aus dem Möbelkorpus herausgefahren werden und blockiert werden, um in einer solchen Stellung die Anbringung des Möbelteils zu erleichtern.

Das Montageelement kann abgeschert oder abgebrochen oder abgeschnitten werden, wenn die Positioniervorrichtung erstmals mittels des Möbelteils von der ersten in die zweite Montageposition verschoben wird. Dies bietet den Vorteil, dass vergleichsweise hohe Kräfte zum Anbringen des der Positioniervorrichtung am Möbelteil, die mit Kräften zum Abtrennen des Montageelements in Beziehung stehen, vergleichsweise genau vorgegeben werden können.

Die Erfindung wird nachfolgend an mehreren Ausführungsbeispielen erläutert und anhand der Zeichnungen unter Angabe weiterer Einzelheiten und Vorteile erklärt. In ihrer Funktion übereinstimmende Elemente sind in den Zeichnungen einheitlich bezeichnet.

Es zeigen:
- Figur 1: eine schematische perspektivische Ansicht einer Ladenschiene mit einer erfindungsgemäßen Positioniervorrichtung,
- Figur 2: eine schematische perspektivische Ansicht eines Grundkörpers einer erfindungsgemäßen Positioniervorrichtung,
- Figur 3: eine schematische perspektivische Ansicht eines Ausschnitts einer Ladenschiene,
- Figur 4a: eine schematische perspektivische Ansicht des Grundkörpers einer Positioniervorrichtung,
- Figur 4b: eine schematische perspektivischen Ansicht eines Grundkörpers einer Positioniervorrichtung,
- Figur 4c: eine schematische Rückansicht des Grundkörpers einer Positioniervorrichtung,
- Figur 5a: eine schematische Seitenansicht eines Ausschnitts vom hinteren Ende einer Auszugsschiene,
- Figur 5b: eine schematische perspektivische Ansicht eines Ausschnitts eines hinteren Endes einer Auszugsschiene,
- Figur 6: eine schematische perspektivische Ansicht einer erfindungsgemäßen Positioniervorrichtung,
- Figur 7a: eine schematische perspektivische Ansicht eines Ausschnitts eines frontseitigen Endes einer Führungseinrichtung,
- Figur 7b: eine schematische perspektivische Ansicht einer erfindungsgemäßen Positioniervorrichtung,
- Figur 8: eine schematische perspektivische Ansicht eines hinteren Endes einer erfindungsgemäßen Führungsvorrichtung,
- Figur 8a: eine schematische perspektivische Ansicht der erfindungsgemäßen Führungsvorrichtung,
- Figur 9a: eine schematische perspektivische Ansicht einer erfindungsgemäßen Positioniervorrichtung,
- Figur 9b: eine schematische perspektivische Ansicht einer Positioniervorrichtung.

Ein erstes Ausführungsbeispiel einer erfindungsgemäßen Positioniervorrichtung 1 ist in den Figuren 1 und 2 gezeigt. In Figur 1 ist die Positioniervorrichtung 1 in einer vormontierten Situation dargestellt, die sich an einem hinteren Abschnitt einer Ladenschiene 2 vor einem Endanschlag 3 befindet. Die Ladenschiene kann z.B. eine Auszugsschiene einer Führungseinheit (nicht gezeigt), insbesondere einer Vollauszugführungseinheit, sein und ist in einem vollständig montierten Zustand vorzugsweise zur Bewegung mit einer Schublade 4 vorgesehen. In Figur 1 ist die Schublade 4 an der Ladenschiene 2 für eine Montage angesetzt.

An einem Grundkörper 5 der Positioniervorrichtung 1 ist für die Vormontage ein Montageelement 6 (siehe Fig.2) in Form eines Steckfußes ausgebildet. Vom Grundkörper 5 steht ein stegförmiger Abschnitt 7 ab, der mit einem rechteckigen Abschnitt 8a einen im Querschnitt T-förmigen Fußabschnitt 9a bildet. Der stegförmige Abschnitt 7 ragt gerade vom Grundkörper 5 an dessen Rückseite ab, wobei er mit einem weiteren rechteckigen Abschnitt 8b einen um 180° gedrehten T-förmigen Stützabschnitt 9b des Montageelements 6 bildet. Das Montageelement 6 ist zum Abtrennen vom Grundkörper 5 vorgesehen, wenn die Positioniervorrichtung 1 bei einer Montage eines bewegbaren Möbelteils, z.B. der Schublade 4, mit diesem verbunden von einer Vormontageposition wegbewegt wird.

Zur Aufnahme des Montageelements 6 weist die Ladenschiene 2 eine Stecköffnung 10 (siehe Fig.3) auf, durch die eine Position zur Vormontage vorgegeben ist. Das Material der Ladenschiene 2, z.B. ein Stahlblech, ist an der gesamten Stecköffnung 10 durchbrochen. Die Stecköffnung 10 weist einen breiteren Abschnitt 10a und einen schmaleren Abschnitt 10b auf. Der breitere Abschnitt 10a ist zum Einführen des Montageelements 6 vorgesehen. Der schmalere Abschnitt 10b ist an eine Breite des stegförmigen Abschnitts 7 des Montageelments 6 angepasst. Dadurch lässt sich der stegförmige Abschnitt 7 in den schmaleren Abschnitt 10a der Stecköffnung 10 einschieben, bis der Abschnitt 7 des Montageelements 6 an einer Kante 10c der Stecköffnung anschlägt. Der rechteckige Abschnitt 8a des T-förmigen Fußabschnitts 9a hintergreift dabei die Ladenschiene 2.

Die Ladenschiene 2 kann gegebenenfalls weitere solcher Stecköffnungen 10 (nicht gezeigt) und somit verschiedene Positionen zur Vormontage bereitstellen.

Die Ladenschiene 2 ist an der Stecköffnung 10 am Übergang zwischen den Abschnitten 10a und 10b strukturell geschwächt. Um an diesem Übergang ein Aufbiegen des Materials der Ladenschiene 2 zu vermeiden, ist der Stützabschnitt 9b des Montageelements 6 so lange, dass er auch beim Anschlagen des Stegabschnitts 7 an der Kante 10c der Stecköffnung noch immer über den Abschnitt 10b der Stecköffnung 10 hinwegreicht und sich mit dem Abschnitt 8b des Stützabschnitts 9b an einer Unterseite der Ladenschiene 2 abstützen kann. Dabei ist durch die Länge des Stützabschnitts 9b eine Hebelwirkung erreichbar, die ein Auftreten von Kräften zum Aufbiegen der Stecköffnung bei einer Montage der Schublade 4 vorteilhaft verhindert.

Die Stabilität der Vormontage der Positioniervorrichtung 1 an der Ladenschiene 2 ist vorzugsweise durch die Festigkeit des stegförmigen Abschnitts 7 des Montageelements 6 bestimmt. Die Kante 10c der Stecköffnung 10 kann geschärft sein, um ein Abtrennen des Montageelements 6 zu erleichtern, wenn die Positioniervorrichtung 1 zusammen mit der Schublade 4 in Richtung des Endanschlags 3 bewegt wird.

Am Grundkörper 5 ist ein Spreizdübel 11 als Anbringelement ausgebildet, der zum Anbringen der Positioniervorrichtung 1 an einem bewegbaren Möbelteil, insbesondere an der Schublade 4, vorgesehen ist. Der Spreizdübel 11 weist annähernd die Form eines zylindrischen Zapfens auf, der am Grundkörper 5 der Positioniervorrichtung 1 hervorsteht.

Durch eine Vormontage der Positioniervorrichtung 1 an der Ladenschiene 2 gemäß Figur 1 ist der Spreizdübel 11 parallel zur Längsachse der Ladenschiene 2 zu einem vorderen Ende (nicht gezeigt) der Ladenschiene hin ausgerichtet. Dadurch gelangt eine Rückseite 4a der Schublade 4, wenn sie entlang der Ladenschiene 2 in Richtung des Endanschlags 3 geschoben wird, zuerst mit dem Spreizdübel 11 in Berührung. Die Ausrichtung durch das Montageelement 6 und die Lage des Spreizdübels 11 legen an der Positioniervorrichtung 1 und insbesondere am Grundkörper 5 eine stirnseitige Anbringseite 5a fest, die in den Figuren 1 und 2 vom Grundkörper verdeckt ist.

Zur Vorbereitung der Anbringung der Positioniervorrichtung 1 an der Schublade 4 ist die Rückseite 4a der Schublade 4 mit einer Bohrung 12 versehen. Um ein Verbinden der Schublade 4 mit dem Spreizdübel zu erleichtern, ist die Bohrung 12 mit einer Fase 12a versehen. Aus gleichem Grund ist der Spreizdübel 11 an dessen freistehendem Ende pfeilartig verjüngt.

Der Spreizdübel 11 ist vorwiegend zur Befestigung der Positioniervorrichtung 1 an der Schublade 4 vorgesehen. Für eine Orientierung der Positioniervorrichtung 1 an der Schublade 4, insbesondere an deren Rückseite, kann die Anbringseite 5a der Positioniervorrichtung 1 vorgesehen sein. Beispielsweise kann eine ebene Fläche (nicht gezeigt) den Spreizdübel 11 an der Anbringseite 5a für ein flächiges Anliegen an der Rückseite 4a der Schublade ausgebildet sein. Dadurch lässt sich vorteilhaft eine Eindringtiefe des Spreizdübel 11 derart begrenzen, dass beispielsweise auch an einer vergleichsweise dünnen Rückwand keine durchdringende Bohrung zur Aufnahme des Spreizdübels 11 erforderlich ist.

Der Spreizdübel 11 ist in einer Ebene parallel zu dessen zylindrischer Längsachse durch einen Zwischenraum 11a in zwei Hälften 11b und 11c gespalten, wodurch sich ein axialer Querschnitt des Spreizdübels 11 beim Eindringen in die Bohrung 12 verkleinern lässt. Eine beim Verbinden der Positioniervorrichtung 1 mit der Schublade 4 erzeugte Reibungskraft ist bei passendem Durchmesser der Bohrung 12 so gering, dass eine daraus folgende Schubkraft, mit der der stegförmige Abschnitt 7 des Montageelements 6 gegen die Kante 10c der Stecköffnung 10 drücken kann, nicht zum Abtrennen des Montageelements ausreicht. Erst nach einem Einführen des Spreizdübels 11 in die Bohrung, wenn die Rückseite 4a der Schublade 4 an die Anbringseite 5a des Grundkörpers 5 stößt, sind auf den Grundkörper 5 stärkere Kräfte übertragbar, mit denen sich das Montageelement 6 vom Grundkörper durch Abschneiden oder Abscheren trennen lässt. Dabei sind der Spreizdübel 11 als Anbringelement und das Montageelement 6 vorzugsweise derart aufeinander abgestimmt, dass Kräfte zum Verbinden des Spreizdübels 11 an der Schublade 4 und solche zum Abtrennen des Montageelements 6 vorteilhaft spürbar unterscheidbar sind. Eine solche Abstimmung ist beispielsweise durch eine Festigkeit des stegförmigen Abschnitts 7, durch eine Kantenschärfe der Stecköffnung 10 und durch eine Elastizität des Spreizdübels 11 beeinflusst.

Des Weiteren lässt sich durch die zuvor beschriebene Ausführung der Erfindung gewährleisten, dass sich der Grundkörper 5 beim Verbinden mit der Schublade 4 nicht in Richtung des Endanschlags 3 bewegt. Erst mit einer spürbar höheren Kraft zum Abtrennen des Montageelements 6 ist die Schublade 4 mit der daran angebrachten Positioniervorrichtung 1 bis zum Anschlagen am Endanschlag 3 verschiebbar.

Am Grundkörper 5 der Positioniervorrichtung 1 ist ein Spreizstift 13 in eine Bohrung 14 eingesteckt. Die Bohrung 14 reicht durch den Grundkörper 5 bis in den Zwischenraum 11a des Spreizdübels 11, wodurch sich der Spreizstift 13 zwischen Dübelabschnitte 11b und 11c des Spreizdübels 11 drücken lässt. Dies bietet den Vorteil, dass sich Kräfte zur Befestigung der Positioniervorrichtung 1 nach einem Verbinden mit dem Anbringelement, hier dem Spreizdübel 11, verstärken lassen. Der Endanschlag 3 ist an der Ladenschiene 2 so hoch aufragend ausgebildet, dass sich der Spreizdübel 11 beim Heranschieben der Positioniervorrichtung 1 an den Endanschlag 3 durch den Grundkörper 5 in den Spreizdübel 11 hineindrücken lässt. Zusätzlich zur Verstärkung der Befestigung lässt sich dabei zugleich ein Stoß beim Zusammentreffen des Grundkörpers 5 mit dem Endanschlag 3 vorteilhaft dämpfen.

Die erste Ausführungsform der erfindungsgemäßen Positioniervorrichtung 1 besteht im wesentlichen aus dem Grundkörper 5 mit dem Spreizdübel 11. Dabei sind der Grundkörper 5 und der Spreizdübel 11 vorzugsweise einstückig und insbesondere aus einem einzigen Material, z.B. aus Kunststoff, hergestellt. Die Positioniervorrichtung 1 ist zur Einstellung eines Abstands einer hinteren Unterkante 4b der Schublade 4 vorgesehen, wodurch sich z.B. eine Anordnung, insbesondere eine Neigung einer Frontblende (nicht gezeigt) an eine Möbelfront (nicht gezeigt) anpassen lässt.

Die vordere Stirnseite 5b und die Anbringseite 5a des Grundkörpers 5 weisen insbesondere planparallele Flächen auf. Der Grundkörper 5 besitzt im Wesentlichen die Form eines Prismas mit einer Grundfläche eines unregelmäßigen Sechsecks, das an der stirnseitigen Anbringseite 5a und an einer vorderen Stirnseite 5b erkennbar ist. Zwischen den Stirnseiten 5a und 5b ist der Grundkörper 5 von sechs ebenen Stützflächen 5c, 5d, 5e, 5f, 5g und 5h begrenzt.

An der Anbringseite 5a ist der Spreizdübel 11 derart vom Mittelpunkt des sechseckigen Umrisses der Anbringseite 5a versetzt angeordnet, dass sich der Spreizdübel 11 zu jeder der Stützflächen 5c - 5h in einem unterschiedlichen, vorgegebenen Abstand befindet, der sich von den Abständen der übrigen Stützflächen 5c - 5h unterscheidet. Durch den Spreizdübel 11 ist eine Drehachse S bestimmt, die durch den Grundkörper 5 parallel zur Bohrung 14 sowie zentral durch den Spreizdübel 11, durch die Bohrung 14 und, falls vorhanden, durch den Spreizstift 13 hindurch verläuft. Dabei ist durch Drehung des Grundkörpers 5 um die Drehachse S eine der verschiedenen Stützflächen 5c - 5h mit unterschiedlichen vorgegebenen Abständen auswählbar, mit denen sich die Schublade 4 an der Ladenschiene 2 abstützen lässt. Die vordere Anbringseite 5b kann im Bereich der Bohrung 14 vertieft sein, wodurch gegebenenfalls der Spreizstift 13 nach einem Einschieben, z.B. mit einer Zange, erreichbar ist, um die Positioniervorrichtung 1 aus einer Befestigung an der Rückseite 4a der Schublade 4 zu lockern und den Spreizdübel 11 in der Bohrung 12 drehen zu können.

Vorzugsweise nehmen die Abstände der Stützflächen 5c - 5h bei einem Umlauf, im oder entgegen dem Uhrzeigersinn, entlang des Umrisses einer der Stirnseiten 5a oder 5b bei einem kleinsten Abstand beginnend monoton bis zu einem größten Abstand zu, um vorteilhaft eine Positionierung der Schublade 4 zu erleichtern.

Die Positioniervorrichtung 1 mit dem Grundkörper 5 und dem Spreizdübel 11 umfasst kein bewegliches Teil, das zu einer Einstellung einer Positionierung, z.B. einer Höhe, gegen ein anderes Teil der Positioniervorrichtung 1 bewegt werden muss. Dadurch lässt sich die Positioniervorrichtung 1 vorteilhaft einfach und stabil ausbilden, um bei einer Montage auch unter Belastung eine genaue Positionierung zu ermöglichen. Ein weiterer Vorteil der Positioniervorrichtung 1 besteht darin, dass sie aufgrund ihres einfachen Aufbaus vergleichsweise kostengünstig herstellbar ist. Darüber hinaus lässt sie sich relativ einfach für unterschiedliche Einsatzbedingungen unterschiedlich dimensionieren. Dabei kann die Positioniervorrichtung je nach Bedarf aus unterschiedlichem Material, wie z.B. Kunststoff oder z.B. Metall, hergestellt sein.

Am Grundkörper 5 sind sechs rechteckige Vertiefungen 15a - 15f ausgebildet, die alle von der vorderen Stirnseite 5b aus zugänglich sind. Die Vertiefungen sind insbesondere für einen Eingriff einer Fixierung vorgesehen, mit der sich z.B. seitliche Verschiebungen der Rückseite 4a der Schublade 4 am Endanschlag 3 einschränken oder verhindern lassen. Zudem kann ein Eingreifen einer Fixierung auch dazu dienen, ein Abheben der Schublade 4, z.B. in einer geöffneten Endlage, zu verhindern. Hierfür ist am Endanschlag 3 der Ladenschiene 2 eine Lasche 3a in eine horizontale Lage umgebogen, um einen eingreifenden Haken als Fixierung zu bilden.

Die Positioniervorrichtung 1 ist erfindungsgemäß für eine kombinierte Montage und Einstellung der Schublade 4 vorgesehen. Dabei wird die Positioniervorrichtung 1 zunächst an einer Führungseinheit, insbesondere an deren Auszugs- bzw. Ladenschiene 2, an einer Vormontageposition angebracht. Dies erleichtert die Anbringung der Positioniervorrichtung 1 an einer Führungseinheit, insbesondere an der Ladenschiene 2, und die Positioniervorrichtung kann gemeinsam mit der Führungseinheit in einem Möbelkorpus (nicht gezeigt) eines Möbels angebracht werden. Außerdem kann die Positioniervorrichtung 1 auch an einer in einem Möbel (nicht gezeigt) bereits angebrachten Führungseinheit vormontiert werden.

Die Vormontageposition kann an einer Führungseinheit vorgegeben werden, beispielsweise indem die Stecköffnung 10 für das Montageelement 6 in die Ladenschiene 2, vorzugsweise während deren Herstellung, ausgebildet wird. Zur Montage wird die Schublade 4 an einem vorderen Bereich der Ladenschiene 2 einer Führungseinheit vor der vormontierten Positioniervorrichtung 1 aufgesetzt. Die Rückseite 4a der Schublade 4 wird dabei mit der Bohrung 12 auf den Spreizdübel 11 hin ausgerichtet. Die Schublade 4 wird an die Positioniervorrichtung 1 herangeschoben bis durch eine vergleichsweise geringe zusätzliche Widerstandskraft erkennbar ist, dass der Spreizdübel 11 in die Bohrung 12 eindringt. Das Heranschieben der Schublade 4 an die Positioniervorrichtung 1 wird fortgesetzt, bis sich der Spreizdübel 11 vollständig in der Bohrung 12 befindet und das Anschlagen der Rückseite 4a der Schublade 4 an der Anbringseite 5a des Grundkörpers 5 spürbar wird. Mit erhöhter Kraft und gegebenenfalls mit einem Stoß wird die Schublade 4 an der Ladenschiene 2 weiterbewegt, wobei die Positioniervorrichtung 1 vom Montageelement 6 z.B. an der Kante 10c der Stecköffnung 10 abgetrennt wird. Die Schublade 4 wird an der Ladenschiene 2 weiter entlang geschoben. Dabei kann der Spreizstift 13 auf den Endanschlag 3 treffen und durch die Bohrung 14 in den Spreizdübel 11 hineingedrückt werden, wodurch der Spreizdübel 11 fester in der Bohrung 12 eingespannt wird. Das Entlangschieben der Schublade 4 wird fortgesetzt, bis die vordere Stirnseite 5b des Grundkörpers 5 auf den Endanschlag 3 trifft. Vorzugsweise wird hierbei darauf geachtet, dass die hakenförmig vorstehende Lasche 3a zunächst in die Vertiefung 15a eingreift, damit ein Schutz gegen seitliche Verschiebungen der Schublade 4 in ihrer Endposition berücksichtigt wird. In diesem Zustand kann die Stellung der Schublade 4 im Möbel überprüft werden, wobei hierfür beispielsweise eine Anordnung einer Frontblende (nicht gezeigt) der Schublade 4 in Bezug zu einer übrigen Möbelfront (nicht gezeigt) inspiziert werden kann. Wenn eine Kontrolle die erreichte Position der Schublade 4 als geeignet ausweist, kann die Schublade 4 in dieser Position belassen und gegebenenfalls zusätzlich fixiert werden. Wenn andererseits die Kontrolle eine unerwünschte Neigung der Schublade 4 ergibt, kann die Schublade 4 vom Endanschlag 3 weg und an der Ladenschiene 2 entlang vollständig herausgezogen werden. Vorzugsweise wird an der Positioniervorrichtung 1 der Spreizstift 13, gegebenenfalls mit einer Zange (nicht gezeigt), aus dem Grundkörper 5 zumindest so weit herausgezogen, bis sich der Grundkörper 5 drehen lässt. Hierfür kann die Positioniervorrichtung 1 auch von der Rückseite 4a der Schublade 4 entfernt werden, wodurch sich der Spreizdübel 11 und die Bohrung 12 von Abnutzung verschonen lassen. Durch Drehen des Grundkörpers um die Achse S kann eine Stützfläche 5c - 5h mit einem geeigneten Abstand zwischen dem Spreizdübel 11 und einer der Stützflächen 5c - 5h gewählt werden, wodurch die Schublade 4 von der Bohrung 12 aus im gewählten Abstand zur z.B. Oberseite Ladenschiene 2 gehalten wird. Durch ein Anheben oder Absenken der Schublade 4 an der Rückseite 4a kann beispielsweise eine Neigung einer Frontblende (nicht gezeigt) verändert werden. Der Spreizdübel 11 kann erneut gegebenenfalls wieder in die Bohrung 12 gesteckt werden, wobei eine ausgewählte der Stützflächen 5c - 5h an der Schublade 4 nach unten weisend und gegebenenfalls parallel zur Unterkante 4b der Schublade 4 angeordnet wird. Die Schublade 4 kann z.B. mit dem Grundkörper 5 aufsetzend an der Ladenschiene 2 für ein Entlangschieben angesetzt werden und erneut an den Endanschlag 3 herangeschoben werden, bis die Lasche 3a in eine der Vertiefungen 15a - 15f eingreift, die der Eingestellten der Stützflächen 5c - 5h entspricht.

Die Figuren 4a bis 4c zeigen eine zweite Ausführung einer erfindungsgemäßen Positioniervorrichtung 1, die sich von der ersten Ausführung im Wesentlichen nur dadurch unterscheidet, dass an ihre kein Montageelement 6 ausgebildet ist, das eine durchgehenden Materialverbindung mit der Positioniervorrichtung 1 aufweist.

An der Positioniervorrichtung 1 können verschiedene Stützstellen 5c - 5h gleichermassen als Montageelemente, insbesondere als deren Anbringelemente vorgesehen sein, um die Positioniervorrichtung 1 an einer Führungseinrichtung (nicht gezeigt) durch z.B. Kleben an einer Position zur Vormontage anzubringen.

Des Weiteren weist die Positioniervorrichtung 1 an einer vorderen Stirnseite 5b mehrere Vertiefungen 15a - 15f auf. Dabei können die Vertiefungen ebenfalls für eine Vormontage vorgesehen sein. Beispielsweise ist die Positioniervorrichtung 1 durch z.B. eine Haft- bzw. Klebeverbindung an einem Endanschlag 3 einer Ladenschiene 2, wie in Fig.1 gezeigt, zu einer Vormontage fixierbar, wobei ein dafür eingesetztes Klebemittel vorzugsweise ablösbar und gegebenenfalls selbstauflösend ist. Als Klebemittel ist beispielsweise eine Gummilösung verwendbar.

Eine weitere Möglichkeit zur Vormontage der zweiten Ausführungsform ist in den Figuren 5a und 5b gezeigt. Dabei ist ein Montageelement 6 an einem Spreizstift 13 ausgebildet. Das Montageelement umfasst mehrere zylindrische Abschnitte 16a - 16c, um die der Spreizstift 13 verlängert ist. Mit den Abschnitten 16a - 16c lässt sich der Spreizstift 13 an einer Bohrung 3b eines Endanschlags 3 einer Ladenschiene 2 befestigen. Ein Abschnitt 13a des Spreizstifts 13, an dem das Montageelement 6 angebracht ist, weist einen größeren Durchmesser als die Bohrung 3b auf, wodurch ein Eindringen des Spreizstifts in die Bohrung 3b unterbunden ist. Durch Druckkräfte, die einem Heranschieben einer Schublade 4 auf den Spreizstift 13 übertragen werden, sind dadurch auf den Endanschlag 3 übertragbar und halten den Spreizstift 13 vorteilhaft in der zur Vormontage vorgesehenen Position.

Die Abschnitte 16a und 16b des Montageelements 6 sind innerhalb der Bohrung 3b des Endanschlags 3 gelegen, während der Abschnitt 16c an einer Seite des Endanschlags 3 hervorsteht, die der Ladenschiene 2 im Wesentlichen abgewandt ist. Während der Abschnitt 16b einen Querschnitt der Bohrung 3b ausfüllend ausgebildet ist, weist das Montageelement 6 im Bereich des Abschnitts 16a einen verringerten Durchmesser auf. Durch die verringerte Materialstärke ist am Montageelement 6 eine Trennstelle vorgegeben, an der das Montageelement 6 vom Spreizstift 13 bei Überschreiten einer vorgegebenen Zugkraft am Spreizstift 13 abtrennbar ist.

Der außerhalb der Bohrung 3b befindliche Abschnitt 16c besitzt einen größeren Durchmesser als die Bohrung 3b, wodurch sich das Montageelement 6 bei einer Zugbelastung am Spreizstift 13 zurückhalten lässt. Der als Trennstelle vorgesehene Abschnitt 16a liegt dem Spreizstift 13 am nächsten und verbindet die übrigen Abschnitte 16b und 16c des Montageelements 6 mit dem Spreizstift 13. Dadurch wird bei einer geeigneten, auf den Spreizstift 13 wirkenden Zugkraft, z.B. bei einem Herausziehen der Schublade 4, vorteilhaft ein Großteil des Montageelements 6 vom Spreizstift 13 abgetrennt. Zudem lässt sich dadurch eine Beschädigung des Spreizstifts 13 z.B. bei einer Demontage der Schublade 4 vermeiden.

Eine dritte Ausführung einer erfindungsgemäßen Positioniervorrichtung 1 ist in Figur 6 gezeigt. Die Positioniervorrichtung umfasst einen Grundkörper 5, der in einer Richtung S im Wesentlichen von zwei planparallelen Stirnflächen 5a und 5b begrenzt ist. Aus der Stirnfläche 5a - sie ist in Figur 6 verdeckt - ragt ein Spreizdübel 11 orthogonal hervor. Die Stirnfläche 5a ist dazu vorgesehen, an einer Rückseite 4a eines Möbelteils, z.B. einer Schublade 4, anzuliegen, wodurch sich der Spreizdübel 11 in eine parallele Lage zu einer Bohrung 12 an der Schublade 4 versetzen lässt.

Eine Bohrung 14 führt von der Stirnfläche 5b durch den Grundkörper 5 der Positioniervorrichtung 1 zentral in den Spreizdübel 11. In die Bohrung 14 kann ein Spreizdübel 13 eingeführt sein, der durch die Bohrung 14 in den Spreizdübel 11 verschiebbar ist. Hierdurch ist der Spreizdübel 11 in der Bohrung 12 fixierbar. Durch den Spreizdübel 11 und die Bohrung 14 ist eine Drehachse S vorgegeben, die durch den Grundkörper 5 hindurchläuft.

Zwischen den Stirnflächen 5a und 5b ist der Grundkörper 5 von einer durchgehend umlaufenden Seitenfläche 5i umgeben. Die Seitenfläche 5i weist einen ebenen Abschnitt 5j auf, mit dem der Grundkörper 5 - wie in Figur 6 gezeigt - auf der Ladenschiene 2 aufliegt. Durch den ebenen Abschnitt 5j ist eine Stützstellung des Grundkörpers 5 relativ zur Bohrung 12 und der Ladenschiene 2 markiert, die einen kleinsten Abstand zwischen der Seitenflche 5i und der Drehachse S aufweist. Vom Endabschnitt 3 aus betrachtet weist die Seitenfläche 5i im Uhrzeigersinn um die Drehachse S umlaufend zunehmend größere Abstände von der Drehachse S auf bis sie bei einem Winkel von z.B. 270° einen maximalen Abstand erreicht. Über die restlichen 90° bis zu einem vollständigen Umlauf kann der Abstand der Seitenfläche 5i mit stärkerer Krümmung z.B. kontinuierlich abnehmen, bis wieder der minimale Abstand im Abschnitt 5j erreicht ist. Dadurch ist jeder zwischen einem minimalen und einem maximalen Abstand liegende Abstandswert insbesondere stufenlos einstellbar. Die Positioniervorrichtung bietet somit unendlich viele, kontinuierlich aneinander gereihte Stützelemente.

Am Grundkörper 5 ist eine spiralförmige Vertiefung 15g ausgebildet, in die ein Eingriff von der Stirnseite 5b her möglich ist. Die Vertiefung 15g ist zum Eingriff einer z.B. Lasche 3a eines Endabschnitts 3 der Ladenschiene 2 vorgesehen, um in einer Endposition abhebende oder seitliche Bewegungen der Schublade 4 von der Ladenschiene 2 zu verhindern.

Am Abschnitt 5j der Seitenfläche 5i ist ein Montageelement 6 angebracht. Eine Stecköffnung 10 ist an der Ladenschiene 2 für eine Vormontage der Positioniervorrichtung 1 mittels des Montageelements 6 vorgesehen.

Der Ablauf einer Montage und einer Einstellung dieser Positioniervorrichtung 1 kann auf die gleiche Weise durchführgeführt werden, die oben für das erste Ausführungsbeispiel beschrieben wurde.

In den Figuren 7a und 7b ist eine weitere Ausführung einer erfindungsgemäßen Positioniervorrichtung 1 gezeigt. Dabei zeigt die Figur 7a einen Ausschnitt eines frontseitigen Endes einer Führungseinrichtung 17 mit einer Ladenschiene 2, die eine Stecköffung 10 aufweist, in der ein Montageelement 6 zur Vormontage der Positioniervorrichtung 1 eingesetzt ist. Die Positioniervorrichtung 1 umfasst einen schwenkbar gelagerten Hebel 18, mit dem sich ein Stützkörper 20 gegenüber einem Grundkörper 5 für eine z.B. Höheneinstellung verschieben lässt. Zur Anbringung des Grundkörpers 5 an einer Schublade (nicht gezeigt) ragen an einer Anbringseite 5a des Grundkörpers 5 zwei Zapfen 21a und 21b hervor. Dadurch lässt sich eine Mitdrehen des Grundkörpers 5 beim Verstellen des Hebels 18 unterbinden.

Weil die Positioniervorrichtung 1 für eine Einstellung einer Positionierung einer Schublade keine Lockerung oder Entfernung des Grundkörpers erfordert, sind in den Zapfen 21a und 21b Widerhaken 22 ausgebildet. Damit lässt sich eine Verbindung des Grundkörpers 5 während einer Montage einer Schublade absichern. Das Montageelement 6 ist dazu vorgesehen, sich von der Positioniervorrichtung 1 vollständig zu lösen, wenn eine Schublade mit einer vorgegebenen Kraft nach hinten geschoben wird. An der Positioniervorrichtung 1 ist ein Bügel 19 ausgebildet, mit dem sich der Stützkörper 20 auf der Ladenschiene 2 abstützen kann. Der Bügel 19 weist zwei Anschläge 19a und 19b auf, die seitliche Verschiebungen senkrecht zu einer Längsachse der Ladenschiene 2 begrenzen. Um bei einer Einstellung der Neigung und der Schublade durch Betätigen des Hebels zu ermöglichen, ist der Grundkörper mit zwei Einschlagzapfen ausgestattet, die in separate Bohrungen an der Rückwand des Möbelteils eingreifen können.

Die Figuren 8 und 8a zeigen eine weitere Ausführung einer erfindungsgemäßen Positioniervorrichtung 1, an der mit einem Hebel 18 beispielsweise ein Abstand zwischen einer Unterkante einer z.B. Schubladenrückseite (nicht gezeigt) und einer Ladenschiene 2 einer Führungseinheit 17 einstellbar ist. Der Grundkörper 5 ist zur Anbringung an der Schubladenrückseite ausgebildet und kann hierfür z.B. ein oder mehrere Zapfen für eine Steckdübelverbindung mit der Schubladenrückseite aufweisen. Mit dem Hebel 18 kann der Grundkörper 5 gegenüber einem Stützkörper 20 in z.B. vertikaler Richtung verschiebbar sein.

Die Positioniervorrichtung 1 ist unmittelbar am Endanschlag 3 vormontiert. Dabei reichen zwei Haltestifte 24 der Positioniervorrichtung 1 durch den Endanschlag 3 hindurch und sind z.B. klemmend oder z.B. rastend in eine Halteklammer 23 eingesteckt, die an einer Rückseite 3b des Endanschlags 3 anliegt.

Weil eine Vormontageposition der Positioniervorrichtung 1 an einer vom Endanschlag 3 vorgegebenen Endposition liegt, ist es bei der in den Figuren 8 und 8a gezeigten Ausführung erforderlich, zur Anbringung der Positioniervorrichtung 1 an einer Schublade ebendiese bis an den Endanschlag 3 der Ladenschiene 2 heranzuführen.

Um eine Anbringung der Positioniervorrichtung 1 an einer Schublade zu erleichtern, ist die Ladenschiene 2 vorzugsweise in einer ausgefahrenen Position fixiert. Dazu kann beispielsweise ein Fixierstift 25 durch eine dazu vorgesehene Öffnung an der Ladenschiene 2 durchgesteckt sein und in ein z.B. mit dem Korpus fest verbundenes Teil der Führungseinrichtung 17 eingreifen. Nach einer Anbringung der Positioniervorrichtung an einer Schublade ist der Fixierstift zur Entfernung vorgesehen, um die Beweglichkeit der Ladenschiene 2 an der Führungseinrichtung 17 wiederherzustellen. Hierfür kann der Fixierstift 25 manuell entfernbar sein. Weil jedoch nach eine Anbringung der Positioniervorrichtung 1 an einer Schublade die Position des Fixierstifts schwer oder gar nicht erreichbar sein kann, ist der Fixierstift 25 vorzugsweise in dessen Festigkeit darauf ausgelegt, durch mindestens eine vorgegebene Kraft aus einem fixierenden Eingriff z.B. durch Abscheren lösbar zu sein. Dies bietet zudem den Vorteil, dass dadurch die Ladenschiene 2 nach Abschluß der Anbringung der Positioniervorrichtung erneut bewegbar ist und diese Bewegung einen Monteur erkennen lässt, dass die Anbringung abgeschlossen ist.

Im Zuge der schließenden Bewegung der Ladenschiene 2 und damit der Schublade kann die Ladenschiene 2 eine Endstellung (nicht gezeigt) und die Schublade eine Schließstellung (nicht gezeigt) erreichen, in der sich die Positionierung der Schublade mit anderen Teilen (nicht gezeigt) eines Möbels (nicht gezeigt) vergleichen lässt. Zur Änderung der Positionierung kann die Schublade von der Ladenschiene entfernt werden. Dabei wird gleichzeitig die an der Schublade angebrachte Positioniervorrichtung 1 mitentfernt und ist dadurch an der z.B. aus einem Möbel herausgenommenen Schublade bequem für eine Änderung der Positionierung erreichbar.

Um die Schublade mit der Positioniervorrichtung 1 relativ mühelos an den Endanschlag 3 zurückführen zu können, weist der Stützkörper 20 der Positioniervorrichtung 1 einen Bügel 19 mit seitlichen Anschlägen 19a und 19b auf, die zur Begrenzung seitlicher Bewegungen beim Entlangschieben und in einer Endlage der Positioniervorrichtung 1 an der Ladenschiene 2 vorgesehen sind.

In den Figuren 9a und 9b ist ein weiteres Ausführungsbeispiel einer erfindungsgemäßen Positioniervorrichtung 1 gezeigt. Dabei ist die Positioniervorrichtung 1 in den Figuren 9a und 9b nach deren Anbringung an einer Schublade 4 dargestellt. Die Positioniervorrichtung 1 ist zur Einstellung einer Lage einer rückseitigen Unterkante 4b der Schublade 4 an einer Ladenschiene (in den Figuren 9a und 9b nicht gezeigt) vorgesehen und kann hinsichtlich einer mechanischen Verstellbarkeit z.B. ähnlich wie die in den Figuren 7a und 7b gezeigten Ausführungsbeispiele von Positioniervorrichtungen aufgebaut sein. Ein Grundkörper 5 und ein Stützkörper 20 sind verschiebbar miteinander verbunden. Ein Hebel 18 ist sowohl im Grundkörper 5 als auch im Stützkörper 20 schwenkbar gelagert, wobei die Schwenkdrehachsen des Hebels bezüglich des Grundkörpers 5 und bezüglich des Stützkörpers 20 nicht konzentrisch angeordnet sind. Durch die exzentrische Lagerung des Hebels 18 in den beiden Körpern 20 und 5 ergibt sich eine Hebellänge, die sich nur über einen Teilabschnitt (nicht gezeigt) des Hebels 18 erstreckt und mit dem sich die beiden Körper zueinander verschieben lassen. Um eine Einstellung zu fixieren, ist der Hebel 18 z.B. am Grundkörper 5 oder z.B. am Stützkörper 20 einrastbar.

Der Grundkörper 5 ist insbesondere fest mit einem Abschnitt 26a eines Metallbandstreifens 26 verbunden und dadurch an einer Seite 26d des Metallbandstreifens 26 befestigt. Der Grundkörper 5 kann zur Befestigung z.B. an Ausnehmungen (nicht gezeigt) bzw. an Ausformungen (nicht gezeigt), die sich insbesondere durch Stanzen am Metallbandstreifen 26 ausbilden lassen, z.B. angeformt sein.

Der Metallbandstreifen 26 ist rechtwinklig abgewinkelt und hierdurch in zwei Abschnitte 26a und 26b unterteilt, wobei der Abschnitt 26a zur Anbringung an einer Rückseite 4a und der Abschnitt 26b zur Anbringung an einer Unterseite 4d eines Bodens 4c der Schublade 4 vorgesehen ist.

Vorzugsweise ist der Metallbandstreifen 26 für eine Anbringung an der Schublade 4 an einer Seite 26c zumindest abschnittsweise mit einem Klebmittel (nicht gezeigt) beschichtet. Indem die Seite 26c größtenteils oder gänzlich für eine flächig ausgebreitete Klebeverbindung genutzt ist, lässt sich eine belastbare und dauerhafte Anbringung der Positioniervorrichtung 1 erreichen. Dabei kann eine Klebmittelbeschichtung insbesondere am Abschnitt 26b des Metallbandstreifens 26 mit einer vergleichsweise leicht entfernbaren Schutzfolie bedeckt sein, um ein unbeabsichtigtes vorzeitiges Ankleben des Metallbandstreifens bei einer Montage zu vermeiden.

Der Abschnitt 26b des Metallbandstreifens 26 kann am Boden 4c der Schublade 4 von einer Rückseite 4a bis an eine Frontblende 4e heranreichen. An einem, dem Grundkörper 5 entgegengelegenen Ende des Metallbandstreifens 26 ist an der gleichen nach außen gewandten Seite 26d eine Rastkupplung 27 befestigt. Die Rastkupplung ist dazu vorgesehen, die Schublade 4 im Bereich der Frontblende 4e einstellbar an eine Ladenschiene (nicht gezeigt) mittels einer Verrastung zu koppeln. Dadurch lässt sich die Rastkupplung 27 vorteilhaft auch als Montageelement für eine Vormontage der Positioniervorrichtung 1 an einer Ladenschiene einsetzen.

Zusätzlich kann im Bereich des Grundkörpers 5 ein Zapfen 28 in die Rückseite 4a eingreifen und eine Lage der Positioniervorrichtung 1 mit dem Metallbandstreifen 26 an der Schublade 4 sichern.

### Bezugszeichenliste:

- 1: Positioniervorrichtung
- 2: Ladenschiene
- 3: Endanschlag
- 3a: Lasche
- 3b: Bohrung
- 3c: Rückseite
- 4: Schublade
- 4a: Rückseite
- 4b: Untere Kante
- 4c: Boden
- 4d: Unterseite
- 4e: Frontblende
- 5: Grundkörper
- 5a: Anbringseite
- 5b: vordere Stirnseite
- 5c: Stützfläche
- 5d: Stützfläche
- 5e: Stützfläche
- 5f: Stützfläche
- 5g: Stützfläche
- 5h: Stützfläche
- 5i: Seitenfläche
- 5j: Abschnitt
- 6: Montageelement
- 7: Stegförmiger Abschnitt
- 8a: rechteckiger Abschnitt
- 8b: rechteckiger Abschnitt
- 9a: T-förmiger Abschnitt
- 9b: T-förmiger Abschnitt
- 10: Stecköffnung
- 10a: breiter Abschnitt
- 10b: schmaler Abschnitt
- 10c: Kante
- 11: Spreizdübel
- 11a: Zwischenraum
- 11b: Dübelabschnitt
- 11c: Dübelabschnitt
- 12: Bohrung
- 12a: Fase
- 13: Spreizstift
- 14: Bohrung
- 15a: Vertiefung
- 15b: Vertiefung
- 15c: Vertiefung
- 15d: Vertiefung
- 15e: Vertiefung
- 15f: Vertiefung
- 15g: Vertiefung
- 16a: Abschnitt
- 16b: Abschnitt
- 16c: Abschnitt
- 17: Führungseinrichtung
- 18: Hebel
- 19: Bügel
- 19a: Anschlag
- 19b: Anschlag
- 20: Stützkörper
- 21a: Zapfen
- 21b: Zapfen
- 22: Widerhaken
- 23: Montageklammer
- 24: Haltestift
- 25: Fixierstift
- 26: Metallbandstreifen
- 26a: Abschnitt
- 26b: Abschnitt
- 26c: Seite
- 26d: Seite
- 27: Rastkupplung
- 28: Zapfen

## Patentansprüche

1. Positioniervorrichtung (1) für ein bewegbares Möbelteil (4), das mit einer Führungseinrichtung (17) an einem Möbelkorpus eines Möbels bewegbar geführt ist, die zur Positionierung des Möbelteils (4) an einem rückseitigen Abschnitt der Führungseinrichtung (17), insbesondere in einem hinteren Schienenbereich einer Auszugschiene (2), vorgesehen ist, mit Anbringmittel (11, 21a, 21b, 26, 28) zur Anbringung der Positioniervorrichtung (1) an einem rückseitigen Bereich (4a) des bewegbaren Möbelteils (4), **dadurch gekennzeichnet, dass** die Positioniervorrichtung (1) ein Montageelement (6, 16a - 16c, 23, 24, 27) umfasst, mit dem die Positioniervorrichtung (1) an einer ersten Montageposition an der Führungseinrichtung (17) derart lösbar anbringbar ist, dass im Zuge einer Montage des Möbelteils (4) zumindest ein Teil der Anbringmittel (11, 21a, 21b, 26, 28) vor Erreichen einer vorgegebenen Kraft mit dem Möbelteil (4) verbindbar sind, wobei ein Lösen des Montageelements (6, 16a - 16c, 23, 24, 27) von der ersten Montageposition vorgesehen ist, wenn das Möbelteil (4) im Zuge der Montage an der Führungseinrichtung (17) mit mindestens der vorgegebenen Kraft in eine vorgegebene Richtung weiterbewegt wird, dass an einer Verbindung (7, 16a) des Montageelements (6, 16a - 16c, 23, 24, 27) mit der Positioniervorrichtung (1) ein Trennbereich vorgegeben ist.

2. Positioniervorrichtung (1) nach Anspruch 1, **dadurch gekennzeichnet, dass** die Positioniervorrichtung (1) ein Montageelement (6, 16a - 16c, 23, 24, 27) umfasst, mit dem die Positioniervorrichtung (1) an einer ersten Montageposition an der Führungseinrichtung (17) derart lösbar anbringbar ist, dass im Zuge einer Montage des Möbelteils (4) zumindest ein Teil der Anbringmittel (11, 21a, 21b, 26, 28) vor Erreichen einer vorgegebenen Kraft mit dem Möbelteil (4) verbindbar sind, wobei ein Lösen des Montageelements (6, 16a - 16c, 23, 24, 27) von der ersten Montageposition vorgesehen ist, wenn das Möbelteil (4) im Zuge einer Demontage an der Führungseinrichtung (17) mit mindestens der vorgegebenen Kraft in eine vorgegebene Richtung bewegt wird.

3. Positioniervorrichtung (1) nach einem der Ansprüche 1 oder 2, **dadurch gekennzeichnet, dass** das Montageelement (6, 16a - 16c, 23, 24, 27) ein Klemmelement ist, das an die erste Montageposition an der Führungseinrichtung (17) zur Vorgabe einer Kraft zum Lösen angepasst ist.

4. Positioniervorrichtung (1) nach einem der vorgenannten Ansprüche, **dadurch gekennzeichnet, dass** das Montageelement (6, 16a - 16c, 23, 27) durch Erreichen oder Überschreiten der vorgegebenen Kraft von der Positionsvorrichtung (1) abtrennbar ist.

5. Positioniervorrichtung (1) nach einem der vorgenannten Ansprüche, **dadurch gekennzeichnet, dass** im Trennbereich eine Trennstelle an einem durchgehenden Materialabschnitt (7, 16a) zur Verbindung des Montageelements (6, 16a - 16c, 23, 24, 27) mit der Positioniervorrichtung (1) ausgebildet ist, wobei die Verbindung des Montageelements (6, 16a - 16c, 23, 24, 27) mit der Positioniervorrichtung (1) derart ausgebildet ist, dass beim Lösen der Positioniervorrichtung (1) von der ersten Montageposition an der Trennstelle eine Materialabtrennung vorgesehen ist.

6. Positioniervorrichtung (1) nach einem der vorgenannten Ansprüche, **dadurch gekennzeichnet, dass** der Trennbereich als eine Rast- oder Klemm- oder Steckverbindung oder als Kombination der vorgenannten Verbindungen ausgebildet ist, die das Montageelement (6, 16a - 16c, 23, 24, 27) mit der Positioniervorrichtung (1) verbindet.

7. Positioniervorrichtung (1) nach einem der vorgenannten Ansprüche, **dadurch gekennzeichnet, dass** die Positioniervorrichtung (1) einen Grundkörper (5) mit einer Anbringseite (5a) umfasst, die zum Anliegen an einem rückseitigen Bereich (4a) des Möbelteils (4) vorgesehen ist.

8. Positioniervorrichtung (1) nach Anspruch 7, **dadurch gekennzeichnet, dass** die Anbringseite (5a) eine ebene, geschlossene Fläche bildet.

9. Positioniervorrichtung (1) nach einem der Ansprüche 7 oder 8, **dadurch gekennzeichnet, dass** an der Anbringseite (5a) ein Anbringelement (11, 21a, 21b, 26, 28) zur Anbringung am Möbelteil (4) derart ausgebildet ist, dass die Positioniervorrichtung (1) und das Möbelteil (4) durch Montagebewegungen parallel zu Bewegungsrichtungen einer Auszugschiene (2) miteinander verbindbar sind.

10. Positioniervorrichtung (1) nach Anspruch 9, **dadurch gekennzeichnet, dass** das Anbringelement (11, 21a, 21b, 26, 28) ein Verbindungselement (11, 21a, 21b, 28) ist, das zum eingreifenden Verbinden, insbesondere zum Einpressen oder zum Einschlagen in eine Anbringöffnung (12) vorgesehen ist.

11. Positioniervorrichtung (1) nach einem der Ansprüche 9 oder 10, **dadurch gekennzeichnet, dass** das Anbringelement (11, 21a, 21b, 26, 28) ein Spreizdübel (11) ist.

12. Positioniervorrichtung (1) nach Anspruch 11, **dadurch gekennzeichnet, dass** die Positioniervorrichtung (1) ein Spreizelement (13) umfasst, das sich zwischen zwei Dübelabschnitte (11b, 11c) des Spreizdübels (11) treiben lässt.

13. Positioniervorrichtung (1) nach einem der Ansprüche 11 oder 12, **dadurch gekennzeichnet, dass** vom Spreizdübel (11) eine Ausnehmung durch die Positioniervorrichtung (1), insbesondere durch den Grundkörper (5) bis zu einer der Anbringseite (5a) entgegengesetzten Seite (5b) hindurchreicht, durch die das Spreizelement (13) in den Spreizdübel (11) einführbar ist.

14. Positioniervorrichtung (1) nach einem der vorgenannten Ansprüche, **dadurch gekennzeichnet, dass** nach einer Anbringung am Möbelteil (4) durch das Anbringelement (11, 21a, 21b, 26, 28) eine durch den Grundkörper (5) verlaufende Drehachse S vorgegeben ist, und dass am Grundkörper (5) von der Drehachse S ausgehend jeweils senkrecht zur Drehachse S Stützelemente (5c - 5h, 5i) in unterschiedlichen Abständen von der Drehachse derart ausgebildet sind, dass durch Drehung des Grundkörpers (5) um die Drehachse S relativ zum Möbelteil (4) eines der Stützelemente (5c - 5h, 5i) einstellbar ist, mit dem ein Abschnitt (4b) des Möbelteils (4) in einem dem gewählten Stützelement (5c - 5h, 5i) entsprechenden Abstand von einem Abschnitt der Führungseinrichtung (17) abgestützt ist.

15. Positioniervorrichtung (1) nach Anspruch 14, **dadurch gekennzeichnet, dass** das Anbringelement (11, 21a, 21b, 26, 28) an einer Anbringseite (5a) des Grundkörpers (5) herausragt, die im Wesentlichen eben ist.

16. Positioniervorrichtung (1) nach einem der Ansprüche 14 oder 15, **dadurch gekennzeichnet, dass** das Anbringelement (11, 21a, 21b, 26, 28) ein Einschlagelement ist.

17. Positioniervorrichtung (1) nach einem der Ansprüche 14 bis 16, **dadurch gekennzeichnet, dass** das Anbringelement (11, 21a, 21b, 26, 28) ein Spreizdübel (11) ist.

18. Positioniervorrichtung (1) nach einem der Ansprüche 14 bis 17, **dadurch gekennzeichnet, dass** zwischen Dübelabschnitten (11b, 11c) des Spreizdübels (11) eine Ausnehmung (11a) ausgebildet ist, die zur Aufnahme eines Spreizelements (13) vorgesehen ist.

19. Positioniervorrichtung (1) nach einem der Ansprüche 14 bis 18, **dadurch gekennzeichnet, dass** an einer der Anbringseite (5a) gegenüberliegenden Seite (5b) des Grundkörpers (5) ein Rastelement (15a - 15f, 15g) für ein Ineinandergreifen mit einem Fixierelement (3a) der Führungseinrichtung ausgebildet ist.

20. Positioniervorrichtung (1) nach einem der Ansprüche 14 bis 19, **dadurch gekennzeichnet, dass** am Grundkörper (5) mehrere Rastelemente (15a - 15f) ausgebildet sind, wobei jedem Stützelement (5c - 5h) jeweils ein Rastelement (15a - 15f) zugeordnet ist.

21. Positioniervorrichtung (1) nach einem der Ansprüche 14 bis 20, **dadurch gekennzeichnet, dass** in einer vorgegebenen Endposition des Möbelteils (4) an der Führungseinrichtung (17) die Positioniervorrichtung (1) an ein Arretierelement (3) der Führungseinrichtung (17) derart angepasst ist, dass Bewegungen des Möbelteils (4) in der Endposition in mindestens einer Richtung rechtwinklig zu Bewegungsrichtungen von Führungsschienen, insbesondere einer Auszugsschiene (2) der Führungseinrichtung (17) begrenzt oder unterbunden sind.

22. Positioniervorrichtung (1) nach einem der Ansprüche 14 bis 21, **dadurch gekennzeichnet, dass** die Positioniervorrichtung (1) mindestens eine Eingriffsöffnung aufweist, die zum Eingriff eines Arretierelements (3) eines hinteren Endabschnitts einer Führungseinrichtung (17), insbesondere einer Auszugsschiene (2) vorgesehen ist.

23. Vorrichtung zur Bewegung eines Möbelteils (4) mit einer Führungseinrichtung (17), die zur bewegbaren Führung des Möbelteils (4) relativ zu einem Möbelkorpus eines Möbels ausgebildet ist, **dadurch gekennzeichnet, dass** an einer ersten Montageposition an der Führungseinrichtung (17), insbesondere an einer Auszugsschiene (2) der Führungseinrichtung (17) eine Positioniervorrichtung (1) nach einem der Ansprüche 1 bis 22 montiert ist und dass die Führungseinrichtung (17), insbesondere die Auszugsschiene (2) derart ausgebildet ist, dass die Positioniervorrichtung (1) entlang der Führungseinrichtung (17) in eine vorgegebene Richtung verschiebbar ist.

24. Vorrichtung nach Anspruch 23, **dadurch gekennzeichnet, dass** an der Vormontageposition der Führungseinrichtung (17) eine Montageaufnahme (10) für das Montageelement (6, 16a - 16c, 23, 24, 27) der Positioniervorrichtung (1) ausgebildet ist.

25. Vorrichtung nach Anspruch 24, **dadurch gekennzeichnet, dass** die Montageaufnahme (10) dazu ausgebildet ist, das Montageelement (6, 16a - 16c, 23, 24, 27) von der übrigen Positioniervorrichtung (1) abzutrennen, wenn die mit dem Möbelteil (4) verbundene Positioniervorrichtung (1) zum Lösen aus der ersten Montageposition in die vorgegebene Richtung verschoben wird.

26. Möbel mit einer Positioniervorrichtung (1) nach einem der Ansprüche 1 bis 22.

27. Möbel mit einer Vorrichtung zur Bewegung eines Möbelteils nach einem der Ansprüche 23 bis 25.

28. Verfahren zur Montage eines bewegbaren Möbelteils (4) an einer Führungseinrichtung (17), mit der sich das Möbelteil (4) an einem Möbelkorpus eines Möbels bewegbar führen lässt, **dadurch gekennzeichnet, dass** vor einer Verbindung des Möbelteils (4) mit der Führungseinrichtung (17) eine Positioniervorrichtung (1) mit einem Montageelement (6, 16a - 16c, 23, 24, 27) an einer ersten Montageposition an der Führungseinrichtung (17) lösbar angebracht wird, dass bei der Montage des Möbelteils (4) ein rückseitiger Bereich (4a) des Möbelteils (4) mit einer geringeren als einer vorgegebenen Kraft derart an die Positioniervorrichtung (1) herangeführt wird, dass Anbringmittel (11, 21a, 21b, 26, 28) der Positioniervorrichtung (1) mit dem rückseitigen Bereich (4a) des Möbelteils (4) verbunden werden, dass zur Fortsetzung der Montage oder bei einer darauffolgenden Demontage des Möbelteils (4) an der Führungseinrichtung (17) die Positioniervorrichtung (1) gemeinsam mit dem Möbelteil (4) mit einer größeren als der vorgegebenen Kraft in eine vorgegebene Richtung weiterbewegt wird, wobei das Montageelement (6, 16a - 16c, 23, 24, 27) von der ersten Montageposition gelöst wird, und dass beim Verschieben der Positioniervorrichtung (1) zur zweiten Montageposition das Montageelement (6, 16a - 16c, 23, 24, 27) von der Positioniervorrichtung (1) abgetrennt wird.

29. Verfahren nach einem der Ansprüche 28, **dadurch gekennzeichnet, dass** die Positioniervorrichtung (1) durch Verschieben in die zweite Montageposition mit einem Anschlag (3) der Führungseinrichtung (17) in Berührung, insbesondere in Eingriff gebracht wird.

30. Verfahren nach einem der Ansprüche 28 oder 29, **dadurch gekennzeichnet, dass** das Montageelement (6, 16a - 16c, 23, 24, 27) am Anschlag der Führungseinrichtung (17) fixiert wird, wenn die Positioniervorrichtung (1) an einer ersten Montageposition angebracht wird.

31. Verfahren nach einem der Ansprüche 28 bis 30, **dadurch gekennzeichnet, dass** nach einer Verschiebung der Positioniervorrichtung (1) mit dem Möbelteil (4) in eine zweite Montageposition die Positioniervorrichtung (1) mit dem Möbelteil (4) aus der zweiten Montageposition entfernt wird, wobei das Montageelement (6, 16a - 16c, 23, 24, 27) von der Positioniervorrichtung (1) abgetrennt wird.

32. Verfahren nach einem der Ansprüche 28 bis 31, **dadurch gekennzeichnet, dass** das Möbelteil (4) und die Positioniervorrichtung (1) an einer Auszugschiene (2) der Führungseinrichtung (17) montiert werden.

33. Verfahren nach einem der Ansprüche 28 bis 32, **dadurch gekennzeichnet, dass** an der Führungseinrichtung (17) ein Blockierelement (25) angebracht wird, mit dem Bewegungen der Auszugschiene (2) bezüglich der übrigen Führungseinrichtung (17) blockiert werden.

34. Verfahren nach einem der Ansprüche 28 bis 33, **dadurch gekennzeichnet, dass** das Montageelement (6, 16a - 16c, 23, 24, 27) abgeschert oder abgebrochen oder abgeschnitten wird, wenn die Positioniervorrichtung (1) erstmals mittels dem Möbelteil (4) von der ersten in die zweite Montageposition verschoben wird.

## Claims

1. Positioning device (1) for a movable furniture part (4), which can be guided in movement by a guiding device (17) on a furniture body of a piece of furniture, which positioning device is provided for positioning the furniture part (4) on a rear section of the guiding device (17), in particular in a rear rail section of a telescopic rail (2), comprising attachment means (11, 21a, 21b, 26, 28) for attaching the positioning device (1) on a rear section (4a) of the movable furniture part (4), **characterised in that** the positioning device (1) comprises an assembly element (6, 16a - 16c, 23, 24, 27), by means of which the positioning device (1) can be attached detachably onto a first assembly position on the guiding device (17) such that during the assembly of the furniture part (4) at least a part of the attachment means (11, 21a, 21b, 26, 28) can be connected to the furniture part (4) before a predefined force is reached, wherein the assembly element (6, 16a - 16c, 23, 24, 27) is released from the first assembly position, when the furniture part (4) during the assembly on the guiding device (17) is moved further in a predefined direction by at least the predetermined force, **in that** a separating area is predefined at a connection (7, 16a) of the assembly element (6, 16a - 16c, 23, 24, 27) to the positioning device (1).

2. Positioning device (1) according to claim 1, **characterised in that** the positioning device (1) comprises an assembly element (6, 16a - 16c, 23, 24, 27), by means of which the positioning device (1) can be attached releasably at a first assembly position on the guiding device (17) such that during the assembly of the furniture part (4) at least a portion of the attachment means (11, 21a, 21b, 26, 28) can be connected to the furniture part (4) before reaching a predefined force, wherein the release of the assembly element (6, 16a - 16c, 23, 24, 27) from the first assembly position is possible when the furniture part (4) is moved in a predefined direction during the detachment from the guiding device (17) with at least the predefined force.

3. Positioning device (1) according to any one of claims 1 or 2, **characterised in that** the assembly element (6, 16a - 16c, 23, 24, 27) is a clamping element, which is adapted to the first assembly position on the guiding device (17) for providing a force for the release.

4. Positioning device (1) according to any one of the preceding claims, **characterised in that** the assembly element (6, 16a - 16c, 23, 27) can be separated from the positioning device (1) by reaching or exceeding the predefined force,

5. Positioning device (1) according to any one of the preceding claims, **characterised in that** in the separating area a separating point is formed on a continuous material section (7, 16a) for connecting the assembly element (6, 16a - 16c, 23, 24, 27) to the positioning device (1), wherein the connection of the assembly element (6, 16a - 16c, 23, 24, 27) to the positioning device (1) is designed such that on detaching the positioning device (1) from the first assembly position there is separation of the material at the separating point.

6. Positioning device (1) according to any one of the preceding claims, **characterised in that** the separating area is designed as a locking or clamping or plug-in connection or as a combination of the said connections which connects the assembly element (6, 16a - 16c, 23, 24, 27) to the positioning device (1).

7. Positioning device (1) according to any one of the preceding claims, **characterised in that** the positioning device (1) comprises a main body (5) with an attachment side (5a) which is provided for bearing on a rear section (4a) of the furniture part (4).

8. Positioning device (1) according to claim 7, **characterised in that** the attachment side (5a) forms a planar, closed surface.

9. Positioning device (1) according to any one of claims 7 or 8, **characterised in that** on the attachment side (5a) an attachment element (11, 21a, 21b, 26, 28) is formed for attaching onto the furniture part (4) such that the positioning device (1) and the furniture part (4) can be connected to one another by assembly movements parallel to the directions of movement of a telescopic rail (2).

10. Positioning device (1) according to claim 9, **characterised in that** the attachment element (11, 21a, 21b, 26, 28) is a connecting element (11, 21a, 21b, 28), which is provided for engaging, in particular for pressing in or for driving into an attachment opening (12).

11. Positioning device (1) according to any one of claims 9 or 10, **characterised in that** the attachment element (11, 21a, 21b, 26, 28) is an expansion plug (11).

12. Positioning device (1) according to claim 11, **characterised in that** the positioning device (1) comprises a spreading element (13), which can be driven between two plug sections (11b, 11c) of the expansion plug (11).

13. Positioning device (1) according to any one of claims 11 or 12, **characterised in that** from the expansion plug (11) a recess extends through the positioning device (1), in particular through the main body (5) up to a side (5b) opposite the attachment side (5a), through which the expansion element (13) can be guided into the expansion plug (11).

14. Positioning device (1) according to any one of the preceding claims, **characterised in that** after attaching to the furniture part (4) by means of the attachment element (11, 21a, 21b, 26, 28) an axis of rotation S is defined running through the main body (5) and **in that** on the main body (5) coming from the axis of rotation S perpendicular to the axis of rotation S support elements (5c - 5h, 5i) are formed at different distances from the axis of rotation such that by means of the rotation of the main body (5) about the axis of rotation S relative to the furniture part (4) one of the support elements (5c - 5h, 5i) can be adjusted, by means of which a section (4b) of the furniture part (4) is supported at a distance from a section of the guiding device (17) corresponding to the selected support element (5c - 5h, 5i).

15. Positioning device (1) according to claim 14, **characterised in that** the attachment element (11, 21a, 21b, 26, 28) projects on an attachment side (5a) of the main body (5) which is essentially planar.

16. Positioning device (1) according to any one of claims 14 or 15, **characterised in that** the attachment element (11, 21a, 21b, 26, 28) is a drive-in element.

17. Positioning device (1) according to any one of claims 14 to 16, **characterised in that** the attachment element (11, 21a, 21b, 26, 28) is an expansion plug (11).

18. Positioning device (1) according to any one of claims 14 to 17, **characterised in that** between the plug sections (11b, 11c) of the expansion plug (11) a recess (11a) is formed which is provided for receiving an expansion element (13).

19. Positioning device (1) according to any one of claims 14 to 18, **characterised in that** on a side (5b) of the main body (5) opposite the attachment side (5a) a locking element (15a - 15f, 15g) for engaging with a fixing element (3 a) of the guiding device is formed.

20. Positioning device (1) according to any one of claims 14 to 19, **characterised in that** on the main body (5) a plurality of locking elements (15a - 15f) are formed, wherein to each support element (5c - 5h) respectively a locking element (15a - 15f) is assigned.

21. Positioning device (1) according to any one of claims 14 to 20, **characterised in that** in a predefined end position of the furniture part (4) on the guiding device (17) the positioning device (1) is adjusted to a locking element (3) of the guiding device (17) such that movements of the furniture part (4) in the end position in at least one direction are limited or prevented at right angles to the directions of movement of guide rails, in particular a telescopic rail (2) of the guiding device (17).

22. Positioning device (1) according to any one of claims 14 to 21, **characterised in that** the positioning device (1) comprises at least one engagement opening which is provided for the engagement of a locking element (3) of a rear end section of a guiding device (17), in particular a telescopic rail (2).

23. Device for moving a furniture part (4) with a guiding device (17), which is designed for moveably guiding the furniture part (4) relative to a furniture body of a piece of furniture, **characterised in that** on a first assembly position on the guiding device (17), in particular on a telescopic rail (2) of the guiding device (17) a positioning device (1) according to any one of claims 1 to 22 is mounted and **in that** the guiding device (17), in particular the telescopic rail (2) is designed such that the positioning device (1) can be displaced along the guiding device (17) in a predefined direction.

24. Device according to claim 23, **characterised in that** in the preassembly position of the guiding device (17) an assembly mount (10) is formed for the assembly element (6, 16a - 16c, 23, 24, 27) of the positioning device (1).

25. Device according to claim 24, **characterised in that** the assembly mount (10) is designed to separate the assembly element (6, 16a - 16c, 23, 24, 27) from the remaining positioning device (1), when the positioning device (1) connected to the furniture part (4) for releasing is pushed out of the first assembly position in the predefined direction.

26. Piece of furniture comprising a positioning device (1) according to any one of claims 1 to 22.

27. Piece of furniture comprising a device for moving a furniture part according to any one of claims 23 to 25.

28. Method for the assembly of a movable furniture part (4) on a guiding device (17), by means of which the furniture part (4) can be guided movably on a furniture body of a piece of furniture, **characterised in that** prior to a connection of the furniture part (4) to the guiding device (17) a positioning device (1) is attached releasably by an assembly element (6, 16a - 16c, 23, 24, 27) on a first assembly position on the guiding device (17), **in that** on the assembly of the furniture part (4) a rear section (4a) of the furniture part (4) is moved at a lower force than a predefined force up to the positioning device (1) such that attachment means (11, 21a, 21 b, 26, 28) of the positioning device (1) are connected to the rear section (4a) of the furniture part (4) and **in that** for continuing the assembly or during a following disassembly of the furniture part (4) on the guiding device (17) the positioning device (1) is moved further together with the furniture part (4) at a force greater than the predefined force in a predefined direction, wherein the assembly element (6, 16a - 16c, 23, 24, 27) is released from the first assembly position and on pushing the positioning device (1) to the second assembly position the assembly element (6, 16a - 16c, 23, 24, 27) is separated from the positioning device (1).

29. Method according to claim 28, **characterised in that** the positioning device (1) by displacement into the second assembly position is moved into contact with a stop (3) of the guiding device (17), in particular into engagement.

30. Method according to any one of claims 28 or 29, **characterised in that** the assembly element (6, 16a - 16c, 23, 24, 27) is fixed onto the stop of the guiding device (17) when the positioning device (1) is attached to a first assembly position.

31. Method according to any one of claims 28 to 30, **characterised in that** after moving the positioning device (1) with the furniture part (4) into a second assembly position the positioning device (1) with the furniture part (4) is removed from the second assembly position, wherein the assembly element (6, 16a - 16c, 23, 24, 27) is separated from the positioning device (1).

32. Method according to any one of claims 28 to 31, **characterised in that** the furniture part (4) and the positioning device (1) are mounted on a telescopic rail (2) of the guiding device (17).

33. Method according to any one of claims 28 to 32, **characterised in that** on the guiding device (17) a blocking element (25) is attached, by means of which movements of the telescopic rail (2) are blocked with respect to the remaining guiding device (17).

34. Method according to any one of claims 28 to 33, **characterised in that** the assembly element (6, 16a - 16c, 23, 24, 27) is sheared off or broken off or cut off when the positioning device (1) is firstly moved by means of the furniture part (4) from the first assembly position to the second assembly position.

## Revendications

1. Dispositif de positionnement (1) pour une partie de meuble (4) mobile guidée sur un corps de meuble d'un meuble au moyen d'un dispositif de guidage (17), ledit dispositif étant destiné au positionnement de la partie de meuble (4) sur une section arrière du dispositif de guidage (17), en particulier dans une zone de rail arrière d'un rail coulissant (2), et comprenant des moyens de montage (11, 21 a, 21 b, 26, 28) pour monter le dispositif de positionnement (1) sur une zone arrière (4a) de la partie de meuble (4) mobile, **caractérisé en ce que** le dispositif de positionnement (1) comprend un élément de montage (6, 16a - 16c, 23, 24, 27) au moyen duquel le dispositif de positionnement (1) peut être monté de façon détachable dans une première position de montage sur le dispositif de guidage (17) de telle manière qu'au cours d'un montage de la partie de meuble (4), au moins une partie des moyens de montage (11, 21a, 21 b, 26, 28) peuvent être reliés à la partie de meuble (4) avant qu'une force prédéfinie ne soit atteinte, un détachement de l'élément de montage (6, 16a - 16c, 23, 24, 27) de la première position de montage étant prévu lorsque, au cours du montage, la partie de meuble (4) continue d'être déplacée sur le dispositif de guidage (17) dans une direction prédéfinie avec au moins la force prédéfinie, **en ce qu'**une zone de séparation est prévue au niveau d'une liaison (7, 16a) entre l'élément de montage (6, 16a - 16c, 23, 24, 27) et le dispositif de positionnement (1).

2. Dispositif de positionnement (1) selon la revendication 1, **caractérisé en ce que** le dispositif de positionnement (1) comprend un élément de montage (6, 16a - 16c, 23, 24, 27) au moyen duquel le dispositif de positionnement (1) peut être monté détachable sur le dispositif de guidage (17) dans une première position de montage de telle manière qu'au cours d'un montage de la partie de meuble (4), au moins une partie des moyens de montage (11, 21a, 21b, 26, 28) peuvent être reliés à la partie de meuble (4) avant qu'une force prédéfinie ne soit atteinte, un détachement de l'élément de montage (6, 16a - 16c, 23, 24, 27) de la première position de montage étant prévu lorsque, au cours d'un démontage, la partie de meuble (4) est déplacée dans une direction prédéfinie sur le dispositif de guidage (17) avec au moins la force prédéfinie.

3. Dispositif de positionnement (1) selon l'une des revendications 1 ou 2, **caractérisé en ce que** l'élément de montage (6, 16a - 16c, 23, 24, 27) est un élément de blocage qui est adapté dans la première position de montage au dispositif de guidage (17) pour prédéfinir une force de détachement.

4. Dispositif de positionnement (1) selon l'une des revendications précédentes, **caractérisé en ce que** l'élément de montage (6, 16a - 16c, 23, 27) peut être séparé du dispositif de positionnement (1) lorsque la force prédéfinie est atteinte ou dépassée.

5. Dispositif de positionnement (1) selon l'une des revendications précédentes, **caractérisé en ce que** dans la zone de séparation, un point de séparation est formé dans une section continue de matériau (7, 16a) destinée à relier l'élément de montage (6, 16a - 16c, 23, 24, 27) au dispositif de positionnement (1), la liaison entre l'élément de montage (6, 16a - 16c, 23, 24, 27) et le dispositif de positionnement (1) étant réalisée de telle sorte qu'une séparation de matériau est prévue au niveau du point de séparation lors du détachement du dispositif de positionnement (1) de la première position de montage.

6. Dispositif de positionnement (1) selon l'une des revendications précédentes, **caractérisé en ce que** la zone de séparation est réalisée sous la forme d'une liaison par encliquetage ou par blocage ou par enfichage ou sous la forme d'une combinaison des liaisons précédemment citées, laquelle liaison relie l'élément de montage (6, 16a - 16c, 23, 24, 27) au dispositif de positionnement (1).

7. Dispositif de positionnement (1) selon l'une des revendications précédentes, **caractérisé en ce que** le dispositif de positionnement (1) comprend un corps de base (5) pourvu d'une face de montage (5a) destinée à s'appliquer contre une zone arrière (4a) de la partie de meuble (4).

8. Dispositif de positionnement (1) selon la revendication 7, **caractérisé en ce que** la face de montage (5a) forme une surface plane fermée.

9. Dispositif de positionnement (1) selon l'une des revendications 7 ou 8, **caractérisé en ce qu**'un élément de montage (11, 21 a, 21 b, 26, 28) destiné à être monté sur la partie de meuble (4) est formé sur la face de montage (5a) de telle manière que le dispositif de positionnement (1) et la partie de meuble (4) peuvent être reliés l'un à l'autre par des déplacements de montage parallèles aux directions de déplacement d'un rail coulissant (2).

10. Dispositif de positionnement (1) selon la revendication 9, **caractérisé en ce que** l'élément de montage (11, 21 a, 21 b, 26, 28) est un élément de liaison (11, 21 a, 21 b, 28) qui est destiné à une liaison par insertion, en particulier à être pressé ou enfoncé dans une ouverture de montage (12).

11. Dispositif de positionnement (1) selon l'une des revendications 9 ou 10, **caractérisé en ce que** l'élément de montage (11, 21a, 21b, 26, 28) est une cheville à expansion (11).

12. Dispositif de positionnement (1) selon la revendication 11, **caractérisé en ce que** le dispositif de positionnement (1) comprend un élément d'expansion (13) qui peut être poussé entre deux sections de cheville (11 b, 11 c) de la cheville à expansion (11).

13. Dispositif de positionnement (1) selon l'une des revendications 11 ou 12, **caractérisé en ce qu**'un évidement traverse le dispositif de positionnement (1), en particulier le corps de base (5), depuis la cheville à expansion (11) jusqu'à une face (5b) opposée à la face de montage (5a), évidement à travers lequel l'élément d'expansion (13) peut être introduit dans la cheville à expansion (11).

14. Dispositif de positionnement (1) selon l'une des revendications précédentes, **caractérisé en ce qu**'après montage sur la partie de meuble (4), un axe de rotation S s'étendant à travers le corps de base (5) est défini par l'élément de montage (11, 21 a, 21 b, 26, 28), et en ce que, en partant de l'axe de rotation (S) et en s'éloignant perpendiculairement à celui-ci, des éléments d'appui (5c - 5h, 5i) sont formés sur le corps de base (5) à des distances différentes de l'axe de rotation de telle sorte qu'une rotation du corps de base (5) autour de l'axe de rotation (S) par rapport à la partie de meuble (4) permet de régler l'un des éléments d'appui (5c - 5h, 5i) au moyen duquel une section (4b) de la partie de meuble (4) est en appui à une distance de la section du dispositif de guidage (17) correspondant à l'élément d'appui (5c - 5h, 5i) sélectionné.

15. Dispositif de positionnement (1) selon la revendication 14, **caractérisé en ce que** l'élément de montage (11, 21 a, 21 b, 26, 28) saille d'une face de montage (5a) sensiblement plane du corps de base (5).

16. Dispositif de positionnement (1) selon l'une des revendications 14 ou 15, **caractérisé en ce que** l'élément de montage (11, 21a, 21b, 26, 28) est un élément à enfoncer.

17. Dispositif de positionnement (1) selon l'une des revendications 14 à 16, **caractérisé en ce que** l'élément de montage (11, 21a, 21b, 26, 28) est une cheville à expansion (11).

18. Dispositif de positionnement (1) selon l'une des revendications 14 à 17, **caractérisé en ce qu**'un évidement (11a) destiné à recevoir un élément d'expansion (13) est ménagé entre des sections de cheville (11 b, 11 c) de la cheville à expansion (11).

19. Dispositif de positionnement (1) selon l'une des revendications 14 à 18, **caractérisé en ce qu**'un élément d'encliquetage (15a - 15f, 15g) est formé sur une face (5b) du corps de base (5) opposée à la face de montage (5a) en vue d'un emboîtement avec un élément de fixation (3a) du dispositif de guidage.

20. Dispositif de positionnement (1) selon l'une des revendications 14 à 19, **caractérisé en ce que** plusieurs éléments d'encliquetage (15a - 15f) sont formés sur le corps de base (5), chaque élément d'encliquetage (15a - 15f) étant associé à un élément d'appui (5c - 5h).

21. Dispositif de positionnement (1) selon l'une des revendications 14 à 20, **caractérisé en ce que** dans une position finale prédéfinie de la partie de meuble (4) sur le dispositif de guidage (17), le dispositif de positionnement (1) est adapté à un élément d'arrêt (3) du dispositif de guidage (17) de telle sorte que des déplacements de la partie de meuble (4) dans la position finale sont limités ou empêchés dans au moins une direction perpendiculaire aux directions de déplacement de rails de guidage, en particulier d'un rail coulissant (2) du dispositif de guidage (17).

22. Dispositif de positionnement (1) selon l'une des revendications 14 à 21, **caractérisé en ce que** le dispositif de positionnement (1) comprend au moins une ouverture d'insertion destinée à l'insertion d'un élément d'arrêt (3) d'une section d'extrémité arrière d'un dispositif de guidage (17), en particulier d'un rail coulissant (2).

23. Dispositif de déplacement d'une partie de meuble (4) au moyen d'un dispositif de guidage (17) conçu pour le guidage mobile de la partie de meuble (4) par rapport à un corps de meuble d'un meuble, **caractérisé en ce que** dans une première position de montage, un dispositif de positionnement (1) selon l'une des revendications 1 à 22 est monté sur le dispositif de guidage (17), en particulier sur un rail coulissant (2) du dispositif de guidage (17), et **en ce que** le dispositif de guidage (17), en particulier le rail coulissant (2), est réalisé de telle manière que le dispositif de positionnement (1) est mobile le long du dispositif de guidage (17) dans une direction prédéfinie.

24. Dispositif selon la revendication 23, **caractérisé en ce que** dans la position de prémontage du dispositif de guidage (17), un logement de montage (10) est formé pour l'élément de montage (6, 16a -16c, 23, 24, 27) du dispositif de positionnement (1).

25. Dispositif selon la revendication 24, **caractérisé en ce que** le logement de montage (10) est conçu pour séparer l'élément de montage (6, 16a - 16c, 23, 24, 27) du reste du dispositif de positionnement (1) lorsque le dispositif de positionnement (1) relié à la partie de meuble (4) est déplacé dans la direction prédéfinie en vue de défaire la première position de montage.

26. Meuble comprenant un dispositif de positionnement (1) selon l'une quelconque des revendications 1 à 22.

27. Meuble comprenant un dispositif pour déplacer une partie de meuble selon l'une des revendications 23 à 25.

28. Procédé de montage d'une partie de meuble (4) mobile sur un dispositif de guidage (17) au moyen duquel la partie de meuble (4) peut être guidée mobile dans un corps de meuble d'un meuble, **caractérisé en ce qu**'avant que la partie de meuble (4) ne soit reliée au dispositif de guidage (17), un dispositif de positionnement (1) muni d'un élément de montage (6, 16a - 16c, 23, 24, 27) est monté détachable sur le dispositif de guidage (17) dans une première position de montage, en ce que lors du montage de la partie de meuble (4), une zone arrière (4a) de la partie de meuble (4) est rapprochée du dispositif de positionnement (1) avec une force inférieure à une force prédéfinie de telle sorte que des moyens de montage (11, 21 a, 21 b, 26, 28) du dispositif de positionnement (1) sont reliés à la zone arrière (4a) de la partie de meuble (4), en ce que pour poursuivre le montage ou dans le cas d'un démontage y faisant suite de la partie de meuble (4) sur le dispositif de guidage (17), le dispositif de positionnement (1) continue d'être déplacé conjointement avec la partie de meuble (4) dans une direction prédéfinie avec une force supérieure à la force prédéfinie, l'élément de montage (6, 16a - 16c, 23, 24, 27) étant détaché de la première position de montage, et en ce que lors du déplacement du dispositif de positionnement (1) en direction de la deuxième position de montage, l'élément de montage (6, 16a - 16c, 23, 24, 27) est séparé du dispositif de positionnement (1).

29. Procédé selon la revendication 28, **caractérisé en ce que** le dispositif de positionnement (1) est amené en contact, en particulier en prise, avec une butée (3) du dispositif de guidage (17) à la suite d'un déplacement dans la deuxième position de montage.

30. Procédé selon l'une des revendications 28 ou 29, **caractérisé en ce que** l'élément de montage (6, 16a - 16c, 23, 24, 27) est fixé sur la butée du dispositif de guidage (17) lorsque le dispositif de positionnement (1) est monté dans une première position de montage.

31. Procédé selon l'une des revendications 28 à 30, **caractérisé en ce qu**'après un déplacement du dispositif de positionnement (1) avec la partie de meuble (1) dans une deuxième position de montage, le dispositif de positionnement (1) avec la partie de meuble (4) est enlevé de la deuxième position de montage, l'élément de montage (6, 16a - 16c, 23, 24, 27) étant séparé du dispositif de positionnement (1).

32. Procédé selon l'une des revendications 28 à 31, **caractérisé en ce que** la partie de meuble (4) et le dispositif de positionnement (1) sont montés sur un rail coulissant (2) du dispositif de guidage (17).

33. Procédé selon l'une des revendications 28 à 32, **caractérisé en ce qu**'un élément de blocage (25) est monté sur le dispositif de guidage (17) avec lequel des déplacements du rail coulissant (2) par rapport au reste du dispositif de guidage (17) sont bloqués.

34. Procédé selon l'une des revendications 28 à 33, **caractérisé en ce que** l'élément de montage (6, 16a - 16c, 23, 24, 27) est cisaillé ou brisé ou découpé lorsque le dispositif de positionnement (1) est déplacé pour la première fois au moyen de la partie de meuble (4) de la première à la deuxième position de montage.
